# EUROPÄISCHE PATENTSCHRIFT

(11) **EP 0 601 306 B1**
(45) Veröffentlichungstag und Bekanntmachung des Hinweises auf die Patenterteilung: **08.01.1997**
(21) Anmeldenummer: 93116530.2
(22) Anmeldetag: 13.10.1993
(51) Int. Cl.: A47H 13/00

(54) **Vorrichtung zum Aufhängen und Abnehmen einer Gardine aus einer Laufschiene**
Device for mounting or taking down a curtain from a rail
Dispositif pour accrocher et décrocher un rideau d'un rail

(30) Priorität: 13.11.1992 DE 4238455
(43) Veröffentlichungstag der Anmeldung: 15.06.1994
(73) Patentinhaber: CEDARGROVE LIMITED, Gibraltar (GI)
(72) Erfinder:
(74) Vertreter: Honke, Manfred, Dr.-Ing.

(56) Entgegenhaltungen:
- DE-A- 2 846 333
- DE-A- 3 233 738
- DE-U- 7 401 181
- FR-A- 2 265 328

## Beschreibung

Die Erfindung betrifft eine Vorrichtung zum Aufhängen und Abnehmen einer Gardine aus einer Laufschiene, wobei die Gardine am oberen Gardinenrand in vorgegebenen Abständen Gleiter aufweist und die Laufschiene als Hohlprofil mit einem auf ihrer Unterseite in Schienenlängsrichtung verlaufenden Führungsschlitz mit vorgegebener Schlitzbreite zum Hindurchtreten der in der Laufschiene geführten Gleiter ausgebildet ist, und die Gleiter mit jeweils einem in der Laufschiene gleitenden T-förmigen Gleitkopf und einem unterhalb der Laufschiene verfahrbaren Gleitwagen ausgebildet sind, und der Gleitkopf um 90° drehbar ist, und die Kopfbreite kleiner und die Kopflänge größer als die Schlitzbreite des Führungsschlitzes der Laufschiene gewählt ist, und der Gleitwagen beidseitig vorkragende Führungsflansche und einen Aufhängebügel aufweist und im Bereich des Führungsschlitzes eine Einhängekopf mit einem Einlaufkanal bzw. Auslaufkanal für die Gleiter gegen die Unterseite der Laufschiene ansetzbar ist und der Einlaufkanal eine Steuerkurve und sich gegenüberliegende Führungskurven für die Führungsflansche der Gleiter derart aufweist, daß die T-förmigen Gleitköpfe zum Austreten aus der Laufschiene im Bereich der Steuerkurve um 90° gedreht und die Gleitwagen bei austretenden Gleitköpfen mittels ihrer Führungsflansche im Bereich der Führungskurven geführt werden, und dadurch die Gleiter aus der Laufschiene in den Einhängekopf überführbar sind und die Gardine aus der Laufschiene herausnehmbar bzw. in die Laufschiene einhängbar ist.

Das Aufhängen und Abnehmen von Gardinen ist regelmäßig zeitaufwendig und umständlich. Denn im allgemeinen weisen Gardinen als Aufhängeelemente Lagerrollen in U-förmigen Lagerbügeln oder anders ausgebildete Aufhängeelemente auf, welche eine I-förmige Laufschiene umfassen oder durch den Führungsschlitz einer als Hohlprofil ausgebildeten Laufschiene hindurchtreten. Jedenfalls müssen im Zuge des Aufhängens der Gardine sämtliche Aufhängeelemente an dem einen oder anderen Ende der Laufschiene mit deren Laufrollen gleichsam aufgefädelt oder eingefädelt werden. Das ist deshalb besonders zeitaufwendig und umständlich, weil die Laufschiene regelmäßig im Bereich einer Querwand endet und dort verhältnismäßig wenig Platz zum Auf- bzw. Einfädeln der Aufhängeelemente zur Verfügung steht. Wenn mehrere Gardinen an einer Laufschiene aufgehängt sind, besteht regelmäßig keine Möglichkeit, wahlweise die mittleren Gardinen abzunehmen und wieder aufzuhängen, ohne zuvor auch die an den Laufschienenenden befindlichen bzw. zu den Laufschienenenden hin vorgeordneten Gardinen abzunehmen. Außerdem sind die Laufeigenschaften häufig unbefriedigend, weil ungleichmäßige Faltenbildung nicht ausgeschlossen ist. Ungleichmäßige Faltenbildung kann zu einer schwergängigen Faltendichte und folglich Blockagen im oberen Randbereich der betreffenden Gardine führen. Daher ist zunächst gleichsam eine Entzerrung der Gardine im Bereich der verdichteten Faltenbildung erforderlich, um das Abnehmen zu erleichtern. Die gleichen Nachteile entstehen im Zuge des Aufhängens einer solchen Gardine. Darüber hinaus muß die Gardine nach dem Aufhängen im allgemeinen von einem Dekorateur in Falten gesteckt werden, wenn eine in ästhetischer Hinsicht befriedigende Faltenbildung erreicht werden soll.

Die DE-U-74 01 181 beschreibt im wesentlichen eine gattungsgemäße Vorrichtung. Ziel ist es hier, eine Vorrichtung zum Aufhängen von Vorhängen, Gardinen und ähnlichem zu schaffen, bei welcher die Trag- bzw. Führungsschiene nicht mehr mit einer Einführungsöffnung ausgestattet zu werden braucht und die ein Aufhängen von Vorhängen, Gardinen und ähnlichem an jeder beliebigen Stelle der Führungsschiene mit wenigen Handgriffen ermöglicht. - Bei dieser bekannten Ausführungsform müssen jedoch die Gleiter im Zuge des Einlaufens bzw. Auslaufens aus der Laufschiene vollständig um 90° gedreht werden, weil die T-förmigen Gleitköpfe und die Gleitwagen ein einteiliges, starres Bauteil bilden, also eine relative Drehbewegung zwischen den T-förmigen Gleitköpfen und den Gleitwagen mit der anhängenden Gardine ausgeschlossen ist. Folglich muß auch die Gardine selbst an ihren Aufhängestellen um 90° gedreht - besser verdreht - werden. Dadurch wird das Aufhängen und Abnehmen der Gardine in ganz erheblichem Maße erschwert. Ferner ist ein leichtgängiger Gardinenlauf im Zuge des Aufhängens und Abnehmens kaum gewährleistet. Vielmehr sind Verkantungen der Gleiter in der Laufschiene und in dem Einhängekopf nicht ausgeschlossen. Daraus wiederum resultiert ein mühsames Aufhängen und Abnehmen der Gardine. Hinzu kommt, daß eine einwandfreie Faltenbildung nicht gewährleistet ist, vielmehr durch die Drehbewegung der Gleiter insoweit störende Einflüsse in Kauf genommen werden müssen.

Der Erfindung liegt die Aufgabe zugrunde, eine Vorrichtung der eingangs beschriebenen Ausführungsform zu schaffen, die im Zuge eines einfachen und schnellen Abnehmens sowie Aufhängens einer Gardine stets einwandfreie Faltenbildung und leichtgängigen Gardinenlauf gewährleistet.

Diese Aufgabe löst die Erfindung bei einer gattungsgemäßen Vorrichtung zum Aufhängen und Abnehmen einer Gardine dadurch, daß der Gleitkopf in dem Gleitwagen gegen die Wirkung einer Rückstellfeder um mindestens 90° drehbar gelagert ist, daß der Gleitkopf einen seitlich vorkragenden Steuernocken aufweist, daß der Einlaufkanal die Steuerkurve für den Steuernocken aufweist, und daß die Gleitköpfe zum Austreten aus der Laufschiene mittels der Steuernocken im Bereich der Steuerkurve um 90° gedreht werden. - Diese Maßnahmen der Erfindung haben zur Folge, daß eine mit den erfindungsgemäßen Aufhängeelementen bzw. Gleitern bestückte Gardine nicht länger über die Enden einer Laufschiene aufgehängt oder abgenommen werden muß, sondern an jeder beliebigen Stelle der Laufschiene abgenommen oder aufgehängt werden kann. Denn dazu lassen sich die T-förmigen Gleitköpfe um 90° drehen, so daß die T-Schenkel der Gleitköpfe auf den Führungsschlitz der Laufschiene ausgerichtet sind und diesen nach unten passieren können. In der als Hohlprofil ausgebildeten Laufschiene sind die T-Gleitköpfe dagegen quergestellt, so daß der T-Schenkel aufliegt und die Gardine einwandfrei aufgehängt ist. Da die Aufhängeelemente bzw. Gleiter aus jeweils einem Gleitkopf und einem Gleitwagen bestehen, ist außerdem eine einwandfreie Führung in der Laufschiene gewährleistet.

Weitere vorteilhafte Ausgestaltungen der Erfindung sind im folgenden aufgeführt. So sieht die Erfindung vor, daß bei den Aufhängeelementen bzw. Gleitern jeweils der T-förmige Gleitkopf einen Lagerzapfen, z. B. Hohlzapfen aufweist und mit dem Lagerzapfen unmittelbar oder unter Zwischenschaltung einer Zentrierbuchse in eine entsprechende Zentralbohrung des Gleitwagens einsetzbar ist und mittels der Rückstellfeder, z. B. einer Torsionsfeder derart beaufschlagt ist, daß der T-Schenkel des T-förmigen Gleitkopfes quer zum Führungsschlitz der Laufschiene ausgerichtet ist. In Ausgangsstellung sind die Aufhängeelemente also mittels des T-förmigen Gleitkopfes in die Laufschiene gleichsam eingehängt. Vorzugsweise ist der seitlich vorkragende Steuernocken unterhalb und parallel zum T-Schenkel des Gleitkopfes angeordnet. Dadurch ist eine mit dem Steuernocken synchrone und richtungsgleiche Drehbewegung des T-Schenkels des Gleitkopfes sichergestellt. Der Gleitwagen kann an seiner in Laufrichtung Vorderseite und Rückseite den Führungsschlitz der Laufschiene durchgreifende Führungsstabilisatoren aufweisen, damit sich die Aufhängeelemente nicht querstellen können. Nach einem besonderen Vorschlag der Erfindung ist vorgesehen, daß der Aufhängebügel als biegesteifer Rundbügel ausgebildet ist und den Gleitwagen untergreift, wobei der Aufhängebügel mit seinem einen Ende an dem Gleitwagen angelenkt ist und mit seinem anderen Ende in den Gleitwagen einhängbar bzw. einrastbar ist. Dadurch wird ein einwandfreies Aufhängen der Gardine sowohl bei zusammengeschobener als auch auseinandergeschobener Gardine erreicht. Denn die halbkreisförmigen Rundbügel auf der Unterseite der Gleiter sorgen dafür, daß sich die Schlaufen des Gardinenaufhängebandes bei zusammengeschobener Gardine jeweils im Tiefstpunkt befinden, jedoch bei vollständig auseinandergezogener Gardine diese Schlaufen an den Rundbügel bis praktisch zu deren größter Aufweitung hochrutschen. Dadurch wird bei zusammengeschobener Gardine der notwendige Platz für das Einhängemagazin geschaffen. Außerdem wird bei vollständig auseinandergezogener Gardine der an sich unschöne Abstand der Gardinenoberkante gegenüber der Unterseite der Laufschiene erheblich verkleinert. Die Führungsflansche sind zweckmäßigerweise als beidseitig quer zur Laufrichtung des Gleitwagens angeformte Flansche ausgebildet, während der Aufhängebügel in Laufrichtung ausgerichtet ist. Dadurch wird eine einwandfreie Führung der Aufhängeelemente auf dem Wege von der Laufschiene in das Einhängemagazin erreicht. Die Aufhängeelemente können mit Ausnahme der Rückstellfeder aus Kunststoffteilen zusammengesetzt sein, so daß eine rationelle Fertigung möglich ist.

Nach einem Vorschlag der Erfindung, dem selbständige Bedeutung zukommt, ist vorgesehen, daß das Einhängemagazin einen Einhängekopf und einen sich an den Einhängekopf anschließenden Magazinstab aufweist, und daß der Einhängekopf einen in den Führungsschlitz der Laufschiene einsteckbaren Einhängefinger und den Einlaufkanal bzw. Auslaufkanal aufweist, der als bogenförmiger Kanal ausgebildet ist und einerseits in einer an die Laufschiene anzusetzenden Anschlußfläche mündet, andererseits an den Magazinstab anschließt. Der Einhängekopf besorgt also gleichsam die Übergabe der Aufhängeelemente von der Laufschiene in den Magazinstab und umgekehrt und zwar mit der anhängenden Gardine. Erfindungsgemäß weist die Steuerkurve im Einlaufbereich eine Verengung auf, durch welche der sich auf der Unterseite der Laufschiene befindende Steuernocken und mit dem Steuernocken der T-förmige Gleitkopf um 90° gedreht werden, so daß der T-Schenkel des Gleitkopfes aus der Laufschiene austreten und in den Einlaufkanal eintreten kann, dessen Einlaufbereich der Verengung der Steuerkurve in Einlaufrichtung um ein vorgegebenes Maß nachgeordnet ist, wobei die Führungsflansche in den vorgeordneten Einlaufbereich der Führungskufen bereits eingetreten sind. Auf diese Weise ist bereits eine einwandfreie Führung der Aufhängeelemente sichergestellt bevor die Gleitköpfe um 90° gedreht werden und in den Einlaufkanal einlaufen. Nach dem Passieren der Steuerkurve stellen sich die Gleitköpfe automatisch in ihre Ausgangsstellung zurück. Der Einlaufkanal, die Steuerkurve und die Führungskurven sind konzentrisch zueinander angeordnet und verlaufen über einen vorgegebenen Kurvenradius und Zentriwinkel von im wesentlichen 90° als in den Einhängekopf eingeformte oder eingearbeitete Nuten, wobei der Einlaufkanal in den Magazinstab übergeht. Auf diese Weise wird einerseits ein gleichmäßiger Übergang von der Laufschiene zum Magazinstab erreicht, läßt sich andererseits der Einhängekopf mit dem Magazinstab gleichsam senkrecht von unten gegen die Laufschiene ansetzen und ist dadurch besonders manipulationsfreundlich. Weiter lehrt die Erfindung, daß der Einhängekopf einen Drehantrieb für den Einhängefinger aufweist, daß der Einhängefinger als T-förmiger Finger mit einer T-Schenkelbreite kleiner als die Schlitzbreite des Führungsschlitzes in der Laufschiene und einer T-Schenkellänge größer als die Schlitzbreite ausgebildet ist, daß der Drehantrieb durch einen Druckhub des Magazinstabes bei gegen die Laufschiene angesetztem Einhängekopf betätigbar ist, und daß der Einhängefinger bei jedem Druckhub um 90° weiterdreht. Auf diese Weise kann der T-förmige Einhängefinger auf die Längsrichtung des Führungsschlitzes ausgerichtet und durch den Führungsschlitz hindurch in die Laufschiene eingesteckt werden, um dann bei gegen die Laufschiene anliegendem Einhängekopf durch einen Druckhub des Magazinstabes den Einhängefinger querzustellen, so daß das gesamte Einhängemagazin gleichsam in die Laufschiene eingehängt ist. Nach Aufnahme der Aufhängeelemente und folglich Abnahme der betreffenden Gardine sorgt ein weiterer Druckhub dafür, daß der Einhängefinger wieder um 90° in Längsrichtung des Führungsschlitzes verstellt wird und folglich das Einhängemagazin mit der Gardine und den Aufhängeelementen von der Laufschiene abgenommen werden kann. Weiter sieht die Erfindung vor, daß der T-förmige Einhängefinger mit einem Lagerzapfen in einer drehbar gelagerten Lagerbuchse drehbar gelagert ist, daß der Lagerzapfen und die Lagerbuchse mittels einer 90°-Schrittschaltkupplung gekuppelt sind, daß die Lagerbuchse eine Außenverzahnung aufweist und in Umfangsrichtung von einer mit der Außenverzahnung kämmenden Zahnstange beaufschlagt ist, daß die Zahnstange über eine Langlochschrägführung an einen im Einhängekopf orthogonal zur Zahnstange geführten und federbeaufschlagten Führungsschlitten angeschlossen ist, und daß der Führungsschlitten zum Anschluß des Magazinstabes eingerichtet ist. Bei jedem mittels des Magazinstabes bewirkten Druckhub wird also der Führungsschlitten um ein vorgegebenes Maß im Einhängekopf verfahren und sorgt dafür, daß die Zahnstange quer zur Fahrrichtung des Führungsschlittens bewegt wird. Daraus wiederum resultiert eine Drehbewegung der Lagerbuchse und folglich der ratschenartigen Schrittschaltkupplung und folglich des T-förmigen Einhängefingers. Vorzugsweise weisen der Lagerzapfen und die Lagerbuchse als Schrittschaltkupplung zusammenwirkende Kupplungsteller auf, wobei der Kupplungsteller an dem Lagerzapfen um 90° versetzte Klauen mit viertelkreisförmigen Keilflächen bzw. Auflaufflächen und der Kupplungsteller an der Lagerbuchse ein oder zwei um 180° versetzte Klauen mit halbkreisförmigen Keilflächen aufweist. Insoweit wird also eine Ratsche verwirklicht, mit deren Hilfe sich der T-förmige Einhängefinger jeweils um 90° und nur im gleichen Drehsinn drehen läßt. Die Kupplungsfeder ist zweckmäßigerweise als eine die Lagerbuchse umgebende Spiralfeder ausgebildet, die einerseits gegen den Kupplungsteller, andererseits ortsfest am Einhängekopf, ggf. unter Zwischenschaltung eines die Lagerbuchse umgebenden Lagerringes abgestützt ist und dafür sorgt, daß sich stets beide Kupplungsteller in Anlage befinden. Der Lagerzapfen weist vorzugsweise einen unten aus der Lagerbuchse austretenden Lagerdorn mit einem Kragen auf und ist in der Lagerbuchse nicht nur drehbar, sondern auch gegen Federwirkung axial beweglich gelagert, wobei der Lagerzapfen mit dem Kragen an einen von dem Lagerdorn durchdrungenen Gabelhebel unter Bildung eines Gelenklagers angeschlossen ist, der Gabelhebel einerseits am Einhängekopf und andererseits am Führungsschlitten angelenkt ist und der Einhängefinger bei hochgedrücktem Führungsschlitten über die Gabelmitnahme mit in Längsrichtung des Führungsschlitzes der Laufschiene gedrehtem T-Schenkel hochgefahren ist. Auf diese Weise wird eine einwandfreie Einführung des in Längsrichtung des Führungsschlitzes ausgerichteten Einhängefingers in die Laufschiene erreicht. Nach einer weiteren 90°-Drehung des Einhängefingers ist das Einhängemagazin in die Laufschiene einwandfrei eingehängt. Für die Rückstellung des Einhängefingers kann dessen Lagerzapfen im Bereich des Kragens mit einer Rückstellfeder beaufschlagt sein, jedoch besorgt die Rückstellung der Gabelhebel auch alleine. Der Gabelhebel ist zweckmäßigerweise auf der einen Seite und die Zahnstange auf der anderen Seite an der Lagerbuchse vorbeigeführt, nämlich aus Gründen der Platzersparnis. Weiter ist vorgesehen, daß der Hebelarm an einem rückwärtigen Lagerohr des Führungsschlittens angelenkt ist und daß das Lagerohr in einer Hubbegrenzungsausnehmung im Einhängekopf geführt ist. - Weiter empfiehlt die Erfindung, daß der Lagerzapfen unterhalb des T-förmigen Einhängefingers von einem Exzenter umgeben ist, daß ein- oder beidseitig des Exzenters Sperrhebel in dem Einhängekopf schwenkbar gelagert sind, daß die Sperrhebel jeweils einen Hebelarm mit einer an den Exzenter angepaßten Steuereinformung und einen Hebelarm mit einer abgewinkelten Sperrnase aufweisen, welche in Abhängigkeit von der jeweiligen Position des Einhängefingers in den Einlaufkanal eingeschwenkt sind oder den Einlaufkanal freigeben. Auf diese Weise wird dafür Sorge getragen, daß zwar ein einwandfreies Einführen und Ausführen der Aufhängeelemente über den Einlaufkanal in den Magazinstab gewährleistet ist, wenn nämlich die betreffende Gardine abgenommen oder aufgehängt werden soll, jedoch der Einlaufkanal für beispielsweise den Waschvorgang gesperrt ist, so daß dann ein selbsttätiges Austreten der Aufhängeelemente aus dem Einlaufkanal unterbunden ist. Der Führungsschlitten kann rechtwinklich zur Anschlußfläche in dem Einhängekopf geführt sein und mittels einer in den Führungsschlitten eingesetzten und in Bewegungsrichtung angeordneten Druckfeder innenseitig gegen die Anschlußfläche abgestützt sein, so daß selbständige Rückstellung für jeden Druckhub gewährleistet ist. Der Führungsschlitten weist vorzugsweise einen Schaft zur Aufnahme der Druckfeder auf. Der Schaft weist einseitig die Langlochschrägführung für die mit einem Führungszapfen eingreifende Zahnstange auf. Weiter lehrt die Erfindung, daß der Führungsschlitten zum Anschluß an den Magazinstab fußseitig ein Magazinsegment mit Steckschwertern und in Verlängerung des Einlaufkanals einen Führungskanal mit Durchtrittsschlitz für die Aufhängeelemente aufweist. - Der Einhängekopf kann in Längsrichtung fluchtende Zentrierdorne zum Einstecken in den Führungsschlitz der Laufschiene als gleichsam Montageerleichterung besitzen, wobei die Zentrierdorne konische Spitzen aufweisen sowie federbeaufschlagt sind und gegen Federwirkung zurückdrückbar sind. Dadurch wird ein verhältnismäßig weiches Ansetzen des Einhängekopfes an die betreffende Laufschiene und enges Anliegen sowie das notwendige Fluchten des Einhängekopfes zu unterschiedlich breiten Führungsschlitzen der Gardinenschienen erreicht. Ferner weist der Einhängekopf zweckmäßigerweise ein scharnierartig eingehängtes Einlaufteil auf, welches mit seinem Anschlußflächenteil auf den restlichen Anschlußflächenteil des Einhängekopfes zurückklappbar ist, damit sich für den Waschvorgang ein kompaktes Paket verwirklichen läßt. Um eine rationelle Fertigung zu erreichen ist vorgesehen, daß der Einhängekopf zwei Gehäusehälften aus Kunststoff mit den entsprechenden Kurvenausnehmungen und Lagerausnehmungen für die Einbauteile wie Drehantrieb, Führungsschlitten, Sperrhebel, Gabelhebel, Zahnstange usw. aufweist und die beiden Gehäusehälften - nach dem Einbau dieser Einbauteile - mittels Zentrierstiften miteinander verbindbar sind.

Nach einem weiteren Vorschlag der Erfindung mit selbständiger Bedeutung ist vorgesehen, daß der Magazinstab als flexibles Waschmagazin ausgebildet ist und mit dem Einhängekopf und der Gardine auf ein zum Passieren von Waschmaschinenöffnungen geeignetes Maß unter Wickelbildung zusammenlegbar ist. In diesem Zusammenhang ist auch das abklappbare Einlaufteil des Einlaufkopfes zur Verwirklichung eines besonders engen und folglich raumsparenden Wickels von Bedeutung, um eben das Passieren von Waschmaschinenöffnungen zu ermöglichen und zu erleichtern. Der wickelbare Magazinstab besteht erfindungsgemäß aus einer Mehrzahl von Magazinsegmenten mit einem Führungskanal und Durchtrittsschlitz für die Aufhängeelemente, wobei ferner die Magazinsegmente auf der innenliegenden Segmentseite eine Abschrägung zur Knickstellenbildung und auf den übrigen außenliegenden Segmentseiten einen Kragen unter Bildung eines Knickgelenkes mit vorgegebener Überdeckung zwischen benachbarten Magazinsegmenten aufweisen, wobei die Magazinsegmente an der einen Anschlußfläche vorkragende Steckschwerter und in der anderen Anschlußfläche in Stablängsrichtung verlaufende Steckausnehmungen zur Aufnahme der konischen Steckschwerter mit vorgegebenem Bewegungsspiel aufweisen, und außerdem die Magazinsegmente einen - wie der Führungskanal - achssymmetrisch angeordneten Gleitkanal für eine biegeelastische Schaltschiene besitzen, die einerseits in dem Führungsschlitten des Einhängekopfes verankert ist und andererseits in einem Handgriff am unteren Ende des Magazinstabes geführt und zur Bildung eines biegesteifen Magazinstabes spannbar und für das Zusammenlegen des Magazinstabes entspannbar ist. Der Magazinstab kann folglich zu einem biegesteifen Stab und zu einem zusammenwickelbaren bzw. zusammenlegbaren Stab gemacht werden. Die Magazinsegmente weisen erfindungsgemäß auf ihrer innenliegenden Segmentseite beidseitig verlegte biegeelastische Führungsschienen auf, welche den innenseitig offenen Führungskanal unter Bildung des Durchtrittsschlitzes überdecken und endseitig einerseits in dem Führungsschlitten und andererseits in dem Handgriff verankert sind. Diese Führungsschienen dienen zur Führung der Aufhängeelemente bzw. deren Einhängeköpfe und Gleitwagen und bilden gleichsam die neutrale Faser des zusammenlegbaren Magazinstabes in Wickelrichtung. Die Magazinsegmente können auf ihrer Innenseite beidseitig Führungsschlitze für die Führungsschienen aufweisen und die Führungsschlitze knickseitig ein bogenförmiges Auflager für die Führungsschienen bilden, so daß ein funktionsgerechtes Abknicken und Zusammenlegen des Magazinstabes unter Wickelbildung gewährleistet ist. Die Führungsschienen sind zweckmäßigerweise mittels abgewinkelter Befestigungszungen, die in entsprechende Befestigungsausnehmungen der Magazinsegmente eingreifen, mit den Magazinsegmenten verbunden. Vorzugsweise ist in vorgegebenen Stababständen jeweils eine vorgegebene Anzahl der Magazinsegmente als knickstellenlose Segmente ohne Abschrägung ausgebildet und bilden folglich biegesteife Stababschnitte, so daß bei zusammengelegtem Magazinstab eine kontrollierte Wickelung aus geraden Stababschnitten und gleichsam halbkreisförmigen Stababschnitten mit abgeknickten Magazinsegmenten verwirklicht wird. Das erleichtert das Zusammenlegen des Einhängekopfes und Magazinstabes und folglich des gesamten Einhängemagazins auf ein zum Passieren von Waschmaschinenöffnungen geeignetes Maß. Die Magazinsegmente sind regelmäßig aus Kunststoff und die Schaltschiene sowie die Führungsschienen als Federstahlbänder ausgeführt.

Nach einem weiteren Vorschlag der Erfindung mit selbständiger Bedeutung ist vorgesehen, daß der Handgriff eine schlitzartige Führungskammer für die eintauchende Schaltschiene aufweist und sich auf der Seite der Führungskammer ein Kniehebelmechanismus befindet und der Kniehebelmechanismus mit einem Spannocken in die Führungskammer eingreift und der Spannocken bei gerade gerichtetem Magazinstab in eine Spannausnehmung in der Schaltschiene eingreift und dadurch bei Betätigung des Kniehebelmechanismus die Schaltschiene bis zur Biegesteifigkeit des geraden Magazinstabes spannbar ist. Die Führungskammer kann von einer Gehäusewand des Handgriffs und einer in das Griffgehäuse eingesetzten Montageschiene gebildet sein, die ein Langloch für den hindurchtretenden Spannocken aufweist. Der Einsatz einer solchen Montageschiene empfiehlt sich aus fertigungstechnischen Gründen, weil sich anders kaum eine schlitzartige Führungskammer bei einem Handgriff mit einem Kunststoffgehäuse verwirklichen läßt. Weiter sieht die Erfindung vor, daß der Kniehebelmechanismus einen auf dem Handgriff schwenkbar gelagerten Griffhebel und einen an dem Griffhebel angelenkten Kniehebel mit dem Spannocken aufweist, wobei der Kniehebel im Bereich seines Endes mit dem Spannocken mittels zumindest eines Führungsstiftes in einem abgewinkelten und teilweise in Schaltschienenlängsrichtung verlaufenden Langloch geführt ist. Dadurch wird eine Einhandbetätigung erreicht. Der Handgriff weist vorzugsweise Lagerwangen für die Anlenkung des Griffhebels und mit fluchtenden Langlöchern für beidseitig an dem Kniehebel angeordnete und in die Langlöcher eingreifende Führungsstifte auf, um eine möglichst einwandfreie Kniehebelkonstruktion und -montage zu verwirklichen. Endlich lehrt die Erfindung, daß der Handgriff auf der dem Kniehebelmechanismus gegenüberliegenden Seite eine Einlegetasche für ein Magazinsegment oder einen Stababschnitt des zusammengelegten Magazinstabes aufweist und die Einlegetasche mittels eines am Handgriff schwenkbar gelagerten Deckels verschließbar ist. Bevorzugt wird der Einhängekopf mit dem sich an den Führungsschlitten anschließenden Magazinsegment in diese Einlegetasche eingeführt. Dadurch wird ein definiertes Zusammenlegen des Einhängemagazins für den Waschvorgang gefördert.

Im folgenden wird die Erfindung anhand einer lediglich ein Ausführungsbeispiel darstellenden Zeichnung näher erläutert; es zeigen:
- Fig. 1: eine erfindungsgemäße Aufhängevorrichtung mit gerade gerichtetem Magazinstab zum Ansetzen an eine angedeutete Laufschiene,
- Fig. 2: die Aufhängevorrichtung nach Fig. 1 in für den Waschvorgang zusammengelegtem Zustand ohne Aufhängeelemente und Gardine, bei einer abgenommenen Gehäusehälfte,
- Fig. 3: den Einhängekopf für den Gegenstand nach Fig. 1 bei abgenommener Gehäusehälfte,
- Fig. 4: den Gegenstand nach Fig. 3 bei hochgefahrenem Führungsschlitten und ausgefahrenem Einhängefinger,
- Fig. 5: einen Querschnitt A-A durch den Gegenstand nach Fig. 3 mit zusammengebauten Gehäusehälften,
- Fig. 6: einen Querschnitt B-B durch den Gegenstand nach Fig. 3 im Bereich des Drehantriebes,
- Fig. 7: einen Querschnitt C-C durch den Gegenstand nach Fig. 3 im Sperrhebelbereich,
- Fig. 8: eine Gehäusehälfte für den Gegenstand nach Fig. 3,
- Fig. 9: den Gegenstand nach Fig. 8 mit einigen Einbauteilen im Zuge einer Einbauphase,
- Fig. 10: den Führungsschlitten für den Gegenstand nach Fig. 3 in Seitenansicht,
- Fig. 11: den Gegenstand nach Fig. 10 in Stirnansicht,
- Fig. 12: eine Aufsicht auf den Gegenstand nach Fig. 10,
- Fig. 13: einen Einhängefinger für den Gegenstand nach Fig. 3 mit Lagerzapfen,
- Fig. 14: den Gegenstand nach Fig. 13 um 90° gedreht,
- Fig. 15: den Gegenstand nach Fig. 13 in Aufsicht,
- Fig. 16: eine Lagerbuchse für den Gegenstand nach Fig. 3,
- Fig. 17: eine Aufsicht auf den Gegenstand nach Fig. 16,
- Fig. 18: einen Querschnitt D-D durch den Gegenstand nach Fig. 17,
- Fig. 19: eine Zahnstange für den Gegenstand nach Fig. 3 in Seitenansicht,
- Fig. 20: den Gegenstand nach Fig. 19 in Aufsicht,
- Fig. 21: einen Gabelhebel für den Gegenstand nach Fig. 1 in Aufsicht,
- Fig. 22: den Gegenstand nach Fig. 21 in Seitenansicht und verschiedenen Schwenkpositionen,
- Fig. 23: einen Sperrhebel für den Gegenstand nach Fig. 3 in Seitenansicht,
- Fig. 24: den Gegenstand nach Fig. 23 in Aufsicht,
- Fig. 25: ein Magazinsegment in Aufsicht mit eingebauten Führungsschienen im Querschnitt,
- Fig. 26: den Gegenstand nach Fig. 25 in Seitenansicht und Abschrägungen im Knickstellenbereich,
- Fig. 27: einen Vertikalschnitt E-E durch den Gegenstand nach Fig. 25,
- Fig. 28: ein Magazinsegment für starre Magazinstabbildung und folglich ohne Abschrägung im Knickstellenbereich in Seitenansicht,
- Fig. 29: einen Handgriff für den Magazinstab in Seitenansicht mit Kniehebelmechanismus und eintauchender Schaltschiene,
- Fig. 30: eine Aufsicht auf den Kniehebel für den Kniehebelmechanismus nach Fig. 29,
- Fig. 31: eine Aufsicht auf den Griffhebel für den Kniehebelmechanismus nach Fig. 29,
- Fig. 32: einen Deckel für die Einlegetasche des Gegenstandes nach Fig. 29 in Seitenansicht,
- Fig. 33: den Gegenstand nach Fig. 32 in Aufsicht,
- Fig. 34: ein Aufhängeelement als Gleiter in schematischer Seitenansicht,
- Fig. 35: den Gegenstand nach Fig. 34 in vergrößerter Darstellung ohne Gleitkopf,
- Fig. 36: eine Aufsicht auf den Gegenstand nach Fig. 35,
- Fig. 37: einen Vertikalschnitt F-F durch den Gegenstand nach Fig. 35,
- Fig. 38: einen Vertikalschnitt G-G durch den Gegenstand nach Fig. 35,
- Fig. 39: einen Gleitkopf für den Gegenstand nach Fig. 34 in Seitenansicht,
- Fig. 40: eine Aufsicht auf den Gegenstand nach Fig. 39,
- Fig. 41: einen Vertikalschnitt H-H durch den Gegenstand nach Fig. 40 und
- Fig. 42: ausschnittsweise eine Laufschiene von unten und
- Fig. 43: in schematischer Darstellung die Überführung der Aufhängeelemente von der Laufschiene in den Einlaufkanal des Einhängemagazins.

In den Figuren ist eine Vorrichtung zum Aufhängen und Abnehmen einer Gardine 1 aus einer Laufschiene 2 dargestellt, wobei die Gardine 1 am oberen Gardinenrand in vorgegebenen Abständen Aufhängeelemente 3 aufweist und die Laufschiene 2 als Hohlprofil mit einem in Schienenlängsrichtung auf ihrer Unterseite verlaufenden Führungsschlitz 4 mit vorgegebener Schlitzbreite zum Hindurchtreten der in der Laufschiene 2 geführten Aufhängeelemente 3 ausgebildet ist. Die in einer Laufschiene 2 üblichen Feststeller sind nicht dargestellt. Die Aufhängeelemente 3 sind als Gleiter mit jeweils einem in der Laufschiene 2 gleitenden T-förmigen Gleitkopf 5 und einem unterhalb der Laufschiene 2 verfahrbaren Gleitwagen 6 ausgebildet. Der Gleitkopf 5 ist in dem Gleitwagen 6 gegen die Wirkung einer Rückstellfeder 7 um mindestens 90° drehbar gelagert. Die Kopfbreite B ist kleiner und die Kopflänge L größer als die Schlitzbreite des Führungsschlitzes 4 der Laufschiene 2 gewählt. Der Gleitkopf 5 weist einen seitlich vorkragenden Steuernocken 8 und der Gleitwagen 6 beidseitig vorkragende Führungsflansche 9 und untenseitig einen Aufhängebügel 10 auf. Im Bereich des Führungsschlitzes 4 der Laufschiene 2 ist ein Einhängemagazin 11 mit einem Einlaufkanal 12 bzw. Auslaufkanal für die Aufhängeelemente 3 gegen die Unterseite der Laufschiene 2 ansetzbar. Der Einlaufkanal 12 weist eine Steuerkurve 13 für den Steuernocken 8 und sich gegenüberliegende Führungskurven 14 für die Führungsflansche 9 der Aufhängeelemente 3 derart auf, daß die T-förmigen Gleitköpfe 5 zum Austreten aus der Laufschiene 2 mittels der Steuernocken 8 im Bereich der Steuerkurve 13 um 90° gedreht und die Gleitwagen 6 bei austretenden Gleitköpfen 5 mittels ihrer Führungsflansche 9 im Bereich der Führungskurven 14 geführt werden. Dadurch sind die Aufhängeelemente 3 bzw. Gleiter aus der Laufschiene 2 in das Einhängemagazin 11 überführbar und ist die Gardine 1 an beliebiger Stelle aus der Laufschiene 2 herausnehmbar bzw. in die Laufschiene 2 einhängbar. Der T-förmige Gleitkopf 5 der Aufhängeelemente 3 weist einen Lagerzapfen 15, z. B. Hohlzapfen auf und ist mit dem Lagerzapfen 15 unmittelbar oder unter Zwischenschaltung einer nicht dargestellten Zentrierbuchse in eine entsprechende Zentralbohrung 16 des Gleitwagens 6 einsetzbar. Der Gleitkopf 5 ist ferner mittels der Rückstellfeder 7, z. B. einer Torsionsfeder, derart beaufschlagt, daß der T-Schenkel 5a automatisch quer zum Führungsschlitz 4 der Laufschiene 2 ausgerichtet ist. Der seitlich vorkragende Steuernocken 8 ist unterhalb und parallel zum T-Schenkel 5a des Gleitkopfes 5 angeordnet. Der Gleitwagen 6 besitzt an seiner in Laufrichtung Vorderseite und Rückseite den Führungsschlitz 4 der Laufschiene 2 durchgreifende Führungsstabilisatoren 17. Der Aufhängebügel 10 ist als flexibler Bügel ausgebildet und untergreift den Gleitwagen 6, wobei der Aufhängebügel 10 mit seinem einen Ende an dem Gleitwagen 6 angelenkt ist und mit seinem anderen Ende 18 in den Gleitwagen 6 einhängbar bzw. einrastbar ist. Die Führungsflansche 9 sind als beidseitig quer zur Laufrichtung des Gleitwagens 6 angeformte Flansche ausgebildet. Der Aufhängebügel 10 ist in Laufrichtung ausgerichtet. - Die Aufhängeelemente 3 sind mit Ausnahme der Rückstellfeder 7 aus Kunststoffteilen zusammengesetzt.

Das Einhängemagazin 11 weist einen Einhängekopf 19 und einen sich an den Einhängekopf 19 anschließenden Magazinstab 20 auf. Der Einhängekopf 19 besitzt einen in den Führungsschlitz 4 der Laufschiene 2 einsteckbaren Einhängefinger 21 und den Einlaufkanal 12 bzw. Auslaufkanal, der als bogenförmiger Kanal ausgebildet ist und einerseits in an die Laufschiene 2 anzusetzenden Anschlußfläche 22 mündet, andererseits an den Magazinstab 20 anschließt. Die Steuerkurve 13 weist im Einlaufbereich eine Verengung 23 auf, durch welche der sich auf der Unterseite der Laufschiene 2 befindende Steuernocken 8 und mit dem Steuernocken 8 der T-förmige Gleitkopf 5 um 90° gedreht werden, so daß der T-Schenkel 5a des Gleitkopfes 5 aus der Laufschiene 2 austreten und in den Einlaufkanal 12 eintreten kann, dessen Einlaufbereich der Verengung 23 der Steuerkurve 13 in Einlaufrichtung um ein solches Maß nachgeordnet ist, daß die Führungsflansche 9 in den vorgeordneten Einlaufbereich der Führungskurven 14 bereits eingetreten sind und folglich einwandfreie Überführung der Aufhängeelemente 3 in den Einhängekopf 19 gewährleistet ist. Der Einlaufkanal 12, die Steuerkurve 13 und die Führungskurven 14 sind konzentrisch zueinander angeordnet und verlaufen über einen vorgegebenen Kurvenradius und Zentriwinkel von im wesentlichen 90° als in den Einhängekopf 19 eingeformte Nuten. Der Einlaufkanal 12 geht in den Magazinstab 20 über.

Der Einhängekopf 19 weist einen Drehantrieb 24 für den Einhängefinger 21 auf. Der Einhängefinger 21 ist als T-förmiger Finger mit einer T-Schenkelbreite b kleiner als die Schlitzbreite des Führungsschlitzes 4 in der Laufschiene 2 und einer T-Schenkellänge l größer als die Schlitzbreite ausgebildet. Der Drehantrieb 24 ist durch einen Druckhub des Magazinstabes 20 - vorzugszweise bei gegen die Laufschiene angesetztem Einhängekopf - betätigbar. Der Einhängefinger 21 dreht bei jedem Druckhub um 90° weiter. - Der T-förmige Einhängefinger 21 ist mit einem Lagerzapfen 25 in einer drehbar gelagerten Lagerbuchse 26 gelagert. Der Lagerzapfen 25 und die Lagerbuchse 26 sind mittels einer 90°-Schrittschaltkupplung 27 bzw. Ratsche gekuppelt. Die Lagerbuchse 26 weist eine Außenverzahnung 28 auf und ist in Umfangsrichtung von einer mit der Außenverzahnung 28 kämmenden Zahnstange 29 beaufschlagt. Die Zahnstange 29 ist über eine Langlochschrägführung 30 an einen im Einhängekopf 19 orthogonal zur Zahnstange 29 und zur Anschlußfläche 22 geführten und federbeaufschlagten Führungsschlitten 31 angeschlossen. Der Führungsschlitten 31 ist zum Anschluß des Magazinstabes 20 eingerichtet. Der Lagerzapfen 25 und die Lagerbuchse 26 weisen als Schrittschaltkupplung 27 zusammenwirkende Kupplungsteller 27a, 27b auf, wobei der Kupplungsteller 27a an dem Lagerzapfen 25 um 90° versetzte Klauen 32 mit viertelkreisförmigen Keilflächen 33 bzw. Auflaufflächen und der Kupplungsteller 27b an der Lagerbuchse 26 eine oder zwei um 180° versetzte Klauen 32a mit halbkreisförmigen Keilflächen 34 aufweist. Eine Kupplungsfeder 35 ist als eine die Lagerbuchse 26 umgebende Spiralfeder ausgebildet, die einerseits gegen den Kupplungsteller 27b, andererseits ortsfest am Einhängekopf 19 unter Zwischenschaltung eines die Lagerbuchse 26 umgebenden Lagerringes 36 abgestützt ist. Der Lagerzapfen 25 weist einen unten aus der Lagerbuchse 26 austretenden Lagerdorn 37 mit einem Kragen 38 auf und ist in der Lagerbuchse 26 nicht nur drehbar, sondern auch axial beweglich gelagert. Der Lagerzapfen 25 liegt auf einem von dem Lagerdorn 37 durchdrungenen Gabelhebel 40 auf, der unter Bildung eines Gelenklagers 39 von dem Kragen 38 unterfaßt ist. Der Gabelhebel 40 ist einerseits am Einhängekopf 19 und andererseits am Führungsschlitten 31 angelenkt. Der Einhängefinger 21 wird beim Hochdrücken des Führungsschlittens 31 über die Gabelmitnahme hochgefahren, so daß schließlich der T-Schenkel 21a in Längsrichtung des Führungsschlitzes 4 der Laufschiene 2 gedreht ist und in die Laufschiene 2 eingesteckt werden kann. Ein weiterer Druckhub sorgt dafür, daß der Einhängefinger 21 wieder in Ausgangsposition zurückgestellt wird, und zwar mit quergestelltem T-Schenkel 21a, so daß der Einhängekopf 19 bzw. das Einhängemagazin 11 einwandfrei in die Laufschiene 2 eingehängt ist. Der Gabelhebel 40 weist lediglich einen Hebelarm 41 auf und ist mit diesem Hebelarm 41 auf der einen Seite an der Lagerbuchse 26 vorbeigeführt, während die Zahnstange 29 auf der anderen Seite an der Lagerbuchse 26 vorbeigeführt ist. Der Hebelarm 41 ist an einem rückwärtigen Lagerohr 42 des Führungsschlittens 31 angelenkt. Das Lagerohr 42 ist in einer Hubbegrenzungsausnehmung 43 im Einhängekopf 19 geführt. Der Lagerzapfen 25 ist unterhalb des T-förmigen Einhängefingers 21 von einem Exzenter 44 umgeben. Nach dem Ausführungsbeispiel sind beidseitig des Exzenters 44 Sperrhebel 45 in dem Einhängekopf 19 schwenkbar gelagert. Die Sperrhebel 45 weisen jeweils einen Hebelarm 46 mit einer auf den Exzenter 44 abgestimmten Steuereinformung 47 und einen Hebelarm 48 mit einer abgewinkelten Sperrnase 49 auf, welche in Abhängigkeit von der jeweiligen Position des Einhängefingers 21 bzw. Exzenters 44 in den Einlaufkanal 12 eingeschwenkt sind oder den Einlaufkanal freigeben.

Der Führungsschlitten 31 ist rechtwinklig zur Anschlußfläche 22 in dem Einhängekopf 19 geführt und mittels einer in den Führungsschlitten 31 eingesetzten und in Bewegungsrichtung angeordneten Druckfeder 50 innenseitig gegen die Anschlußfläche 22 abgestützt. Zur Aufnahme der Druckfeder 50 weist der Führungsschlitten 31 einen Schaft 51 auf. Der Schaft 51 besitzt endseitig die Langlochschrägführung 30 für die mit einem Führungszapfen eingreifende Zahnstange 29. Die Figuren machen unmittelbar deutlich, daß eine Auf- und Niederbewegung des Führungsschlittens 31 eine Hin- und Herbewegung der Zahnstange 29 hervorruft. Der Führungsschlitten 31 besitzt zum Anschluß an den Magazinstab 20 fußseitig ein Magazinsegment 52 mit Steckschwertern 53 und in Verlängerung des Einlaufkanals 12 einen Führungkanal 54 mit Durchtrittsschlitz 55 für die Aufhängeelemente 3. Der Einhängekopf 19 weist in Längsrichtung fluchtende und in einem vorgegebenen Abstand angeordnete Zentrierdorne 56 zum Einstecken in den Führungsschlitz 4 der Laufschiene 2 auf, wobei die Zentrierdorne 56 konische Spitzen besitzen sowie federbeaufschlagt sind sowie gegen Federwirkung zurückdrückbar sind, so daß ein einwandfreies Anliegen des Einhängekopfes 19 gegen die Unterseite der Laufschiene 2 gewährleistet ist, und zwar in einer auf den Führungsschlitz 4 ausgerichteten Position. Der Einhängekopf 19 besitzt ein scharnierartig angelenktes Einlaufteil 57, welches mit seinem Anschlußflächenteil auf den restlichen Anschlußflächenteil des Einhängekopfes 19 zurückklappbar ist, nämlich für den Zusammenlege- bzw. Waschvorgang.

Der Einhängekopf 19 weist zwei Gehäusehälften 58 aus Kunststoff mit den entsprechenden Kurvenausnehmungen und Lagerausnehmungen für die Einbauteile wie Drehantrieb, Führungsschlitten, Sperrhebel, Gabelhebel, Zahnstange usw. auf. Die beiden Gehäusehälften 58 sind mittels angedeuteter Zentrierstifte 59 miteinander verbindbar und fixierbar.

Der Magazinstab 20 ist als flexibles Waschmagazin ausgebildet und mit dem Einhängekopf 19 und der Gardine 1 auf ein zum Passieren von Waschmaschinenöffnungen geeignetes Maß unter Wickelbildung zusammenlegbar bzw. zusammenrollbar. Der wickelbare Magazinstab 20 ist aus einer Mehrzahl von Magazinsegmenten 60 mit einem Führungskanal 61 und Durchtrittsschlitz 62 für die Aufhängeelemente 3 aufgebaut, wobei die Magazinsegmente 60 auf der innenliegenden Segmentseite eine Abschrägung 63 zur Bildung von Knickstellen und auf den übrigen außenliegenden Segmentseiten einen Kragen 64 unter Bildung eines Knickgelenkes mit vorgegebener Überdeckung zwischen benachbarten Magazinsegmenten 60 aufweisen. Die Magazinsegmente 60 besitzen an der einen Anschlußfläche vorkragende Steckschwerter 65 und in der anderen Anschlußfläche in Stablängsrichtung verlaufende Steckausnehmungen 66 zur Aufnahme der konischen Steckschwerter 65 mit vorgegebenem Bewegungsspiel. Die Magazinsegmente 60 besitzen einen - wie der Führungskanal 61 - achssymmetrisch und parallel zu dem Führungskanal 61 angeordneten Gleitkanal 67 für eine biegeelastische Schaltschiene 68, die einerseits in dem Führungsschlitten 31 des Einhängekopfes 19 verankert ist und andererseits in einem Handgriff 69 am unteren Ende des Magazinstabes 20 geführt und zur Bildung eines biegesteifen Magazinstabes 20 spannbar und für das Zusammenlegen des Magazinstabes 20 entspannbar ist. Die Magazinsegmente 60 besitzen auf ihrer innenliegenden Segmentseite beidseitig verlegte biegeelastische Führungsschienen 70, welche den innenseitig offenen Führungskanal 61 unter Bildung des Durchtrittsschlitzes 62 überdecken und endseitig einerseits in dem Führungsschlitten 31 und andererseits in dem Handgriff 69 verankert sind. Diese Führungsschienen 70 bilden gleichsam die neutrale Faser des flexiblen Magazinstabes 20. Die Magazinsegmente 60 weisen auf ihrer Innenseite beidseitig Führungsschlitze 71 für die Führungsschienen 70 auf. Die Führungsschlitze 71 bilden knickseitig ein bogenförmiges Auflager 72 für die Führungsschienen 70. Die Führungsschienen 70 sind mittels abgewinkelter Befestigungszungen 73, die in entsprechende Befestigungsausnehmungen 74 der Magazinsegmente 60 eingreifen, mit den Magazinsegmenten 60 verbunden. In vorgegebenen Stababständen ist jeweils eine vorgegebene Anzahl der Magazinsegmente 60a als knickstellenlose Segmente ohne Abschrägung ausgebildet und bildet folglich biegesteife Stababschnitte 75. Die Magazinsegmente 52, 60, 60a bestehen aus Kunststoff, die Schaltschiene 68 sowie die Führungsschienen 70 sind als Federstahlbänder ausgeführt.

Der Handgriff 69 weist eine schlitzartige Führungskammer 76 für die eintauchende Schaltschiene 68 auf. Auf der Seite der Führungskammer 76 befindet sich ein Kniehebelmechanismus 77. Der Kniehebelmechanismus 77 greift mit einem Spannocken 78 in die Führungskammer 76 ein. Der Spannocken 78 greift bei gerade gerichtetem Magazinstab 20 in eine Spannausnehmung 79 in der Schaltschiene 68 ein. Dadurch ist die Schaltschiene 68 bei Betätigung des Kniehebelmechanismus 77 bis zur Biegesteifigkeit des gerade gerichteten Magazinstabes 20 spannbar. Der Magazinstab 20 wird auf diese Weise also in gerade gerichteter Position verspannt und bildet dann einen starren Stab, der zur Handhabung des Einhängemagazines 11 erforderlich ist. Die Führungskammer 76 ist von einer Gehäusewand des Handgriffs 69 und einer in das Griffgehäuse eingesetzten Montageschiene 80 gebildet, die ein Langloch für den hindurchtretenden Spannocken 78 aufweist. Diese Montageschiene 80 wird lediglich aus fertigungstechnischen Gründen benötigt und ist nur angedeutet.

Der Kniehebelmechanismus 77 besitzt einen auf dem Handgriff 69 schwenkbar gelagerten Griffhebel 81 und einen an dem Griffhebel 81 angelenkten Kniehebel 82 mit dem Spannocken 78. Der Kniehebel 82 ist im Bereich seines Endes mit dem Spannocken 78 mittels Führungsstiften 83 in abgewinkelten und teilweise in Schaltschienenlängsrichtung verlaufenden, paarweise angeordneten und fluchtenden Langlöchern 84 geführt. Der Handgriff 69 weist Lagerwangen 85 für die Anlenkung des Griffhebels 81 und die fluchtenden Langlöcher 84 auf, in welche die beidseitig an dem Kniehebel 82 vorkragenden Führungsstifte 83 eingreifen. Außerdem besitzt der Handhebel 69 auf der dem Kniehebelmechanismus 77 gegenüberliegenden Seite eine Einlegetasche 86 für einen Stababschnitt des zusammengelegten Magazinstabes 20 - nach dem Ausführungsbeispiel des Magazinsegmentes 52 am Führungsschlitten 31 des Einhängekopfes 19 - auf. Die Einlegetasche 86 ist mittels eines am Handgriff 69 schwenkbar gelagerten Deckels 87 verschließbar.

## Patentansprüche

1. Vorrichtung zum Aufhängen und Abnehmen einer Gardine (1) aus einer Laufschiene (2), wobei die Gardine (1) am oberen Gardinenrand in vorgegebenen Abständen Gleiter (3) aufweist und die Laufschiene (2) als Hohlprofil mit einem auf ihrer Unterseite in Schienenlängsrichtung verlaufenden Führungsschlitz (4) mit vorgegebener Schlitzbreite zum Hindurchtreten der in der Laufschiene (2) geführten Gleiter (3) ausgebildet ist, und die Gleiter (3) mit jeweils einem in der Laufschiene (2) gleitenden T-förmigen Gleitkopf (5) und einem unterhalb der Laufschiene (2) verfahrbaren Gleitwagen (6) ausgebildet sind, und der Gleitkopf (5) um 90° drehbar ist, und die Kopfbreite (B) kleiner und die Kopflänge (L) größer als die Schlitzbreite des Führungsschlitzes (4) der Laufschiene (2) gewählt ist, und der Gleitwagen (6) beidseitig vorkragende Führungsflansche (9) und einen Aufhängebügel (10) aufweist und im Bereich des Führungsschlitzes (4) ein Einhängekopf (19) mit einem Einlaufkanal (12) bzw. Auslaufkanal für die Gleiter (3) gegen die Unterseite der Laufschiene (2) ansetzbar ist und der Einlaufkanal (12) eine Steuerkurve (13) und sich gegenüberliegende Führungskurven (14) für die Führungsflansche (9) der Gleiter (3) derart aufweist, daß die T-förmigen Gleitköpfe (5) zum Austreten aus der Laufschiene (2) im Bereich der Steuerkurve (13) um 90° gedreht und die Gleitwagen (6) bei austretenden Gleitköpfen (5) mittels ihrer Führungsflansche (9) im Bereich der Führungskurven (14) geführt werden, und dadurch die Gleiter (3) aus der Laufschiene (2) in den Einhängekopf (19) überführbar sind und die Gardine (1) aus der Laufschiene (2) herausnehmbar bzw. in die Laufschiene (2) einhängbar ist, **dadurch gekennzeichnet,** daß der Gleitkopf (5) in dem Gleitwagen (6) gegen die Wirkung einer Rückstellfeder (7) um mindestens 90° drehbar gelagert ist, daß der Gleitkopf (5) einen seitlich vorkragenden Steuernocken (8) aufweist, daß der Einlaufkanal (12) die Steuerkurve (13) für den Steuernocken (8) aufweist, und daß die Gleitköpfe (5) zum Austreten aus der Laufschiene (2) mittels der Steuernocken (8) im Bereich der Steuerkurve (13) um 90° gedreht werden.

2. Vorrichtung nach Anspruch 1, dadurch gekennzeichnet, daß der T-förmige Gleitkopf (5) der Gleiter (3) einen Lagerzapfen (15), z. B. Hohlzapfen aufweist und mit dem Lagerzapfen (15) unmittelbar oder unter Zwischenschaltung einer Zentrierbuchse in eine entsprechende Zentralbohrung (16) des Gleitwagens (6) einsetzbar ist und mittels der Rückstellfeder (7), z. B. einer Torsionsfeder derart beaufschlagt ist, daß der T-Schenkel (5a) des T-förmigen Gleitkopfes (5) quer zum Führungsschlitz (4) der Laufschiene (2) ausgerichtet ist.

3. Vorrichtung nach Anspruch 1 oder 2, dadurch gekennzeichnet, daß der seitlich vorkragende Steuernocken (8) unterhalb und parallel zum T-Schenkel (5a) des Gleitkopfes (5) angeordnet ist.

4. Vorrichtung nach einem der Ansprüche 1 bis 3, dadurch gekennzeichnet, daß der Gleitwagen (6) an seiner in Laufrichtung Vorderseite und Rückseite den Führungsschlitz (4) der Laufschiene (2) durchgreifende Führungsstabilisatoren (17) aufweist.

5. Vorrichtung nach einem der Ansprüche 1 bis 4, dadurch gekennzeichnet, daß der Aufhängebügel (10) als biegesteifer Rundbügel ausgebildet ist und den Gleitwagen (6) untergreift, wobei der Aufhängebügel (10) mit seinem einen Ende an dem Gleitwagen (6) angelenkt ist und mit seinem anderen Ende (18) in den Gleitwagen (6) einhängbar bzw. einrastbar ist.

6. Vorrichtung nach einem der Ansprüche 1 bis 5, dadurch gekennzeichnet, daß die Führungsflansche (9) als beidseitig quer zur Laufrichtung des Gleitwagens (6) angeformte Flansche ausgebildet sind und der Aufhängebügel (10) in Laufrichtung ausgerichtet ist.

7. Vorrichtung nach einem der Ansprüche 1 bis 6, dadurch gekennzeichnet, daß die Gleiter (3) mit Ausnahme der Rückstellfeder (7) aus Kunststoffteilen zusammengesetzt sind.

8. Vorrichtung nach einem der Ansprüche 1 bis 7, dadurch gekennzeichnet, daß das Einhängemagazin (11) einen Einhängekopf (19) und einen sich an den Einhängekopf (19) anschließenden Magazinstab (20) aufweist, und daß der Einhängekopf (19) einen in den Führungsschlitz (4) der Laufschiene (2) einsteckbaren Einhängefinger (21) und den Einlaufkanal (12) bzw. Auslaufkanal aufweist, der als bogenförmiger Kanal ausgebildet ist und einerseits in einer an die Laufschiene (2) anzusetzenden Anschlußfläche (22) mündet, andererseits an den Magazinstab (20) anschließt.

9. Vorrichtung nach einem der Ansprüche 1 bis 8, dadurch gekennzeichnet, daß die Steuerkurve (13) im Einlaufbereich eine Verengung (23) aufweist, durch welche der sich auf der Unterseite der Laufschiene (2) befindende Steuernocken (8) und mit dem Steuernocken (8) der T-förmige Gleitkopf (5) um 90° gedreht werden, so daß der T-Schenkel (5a) des Gleitkopfes (5) aus der Laufschiene (2) austreten und in den Einlaufkanal (12) eintreten kann, dessen Einlaufbereich der Verengung (23) der Steuerkurve (13) in Einlaufrichtung um ein vorgegebenes Maß nachgeordnet ist, wobei die Führungsflansche (9) in den vorgeordneten Einlaufbereich der Führungskurven (14) bereits eingetreten sind.

10. Vorrichtung nach einem der Ansprüche 1 bis 9, dadurch gekennzeichnet, daß der Einlaufkanal (12), die Steuerkurve (13) und die Führungskurven (14) konzentrisch zueinander angeordnet sind und über einen vorgegebenen Kurvenradius und Zentriwinkel von im wesentlichen 90° als in den Einhängekopf (19) eingeformte Nuten verlaufen, und daß der Einlaufkanal (12) in den Magazinstab (20) übergeht.

11. Vorrichtung nach einem der Ansprüche 1 bis 10, dadurch gekennzeichnet, daß der Einhängekopf (19) einen Drehantrieb (24) für den Einhängefinger (21) aufweist, daß der Einhängefinger (21) als T-förmiger Finger mit einer T-Schenkelbreite (b) kleiner als die Schlitzbreite des Führungsschlitzes (4) in der Laufschiene (2) und mit einer T-Schenkellänge (1) größer als die Schlitzbreite ausgebildet ist, daß der Drehantrieb (24) durch einen Druckhub des Magazinstabes (20) betätigbar ist, und daß der Einhängefinger (21) bei jedem Druckhub um 90° weiterdreht.

12. Vorrichtung nach einem der Ansprüche 1 bis 11, dadurch gekennzeichnet, daß der T-förmige Einhängefinger (21) mit einem Lagerzapfen (25) in einer drehbar gelagerten Lagerbuchse (26) drehbar gelagert ist, daß der Lagerzapfen (25) und die Lagerbuchse (26) mittels einer 90°-Schrittschaltkupplung (27) gekuppelt sind, daß die Lagerbuchse (26) eine Außenverzahnung (28) aufweist und in Umfangsrichtung von einer mit der Außenverzahnung (28) kämmenden Zahnstange (29) beaufschlagt ist, daß die Zahnstange (29) über eine Langlochschrägführung (30) an einen im Einhängekopf (19) orthogonal zur Zahnstange (29) geführten und federbeaufschlagten Führungsschlitten (31) angeschlossen ist, und daß der Führungsschlitten (31) zum Anschluß des Magazinstabes (20) eingerichtet ist.

13. Vorrichtung nach einem der Ansprüche 1 bis 12, dadurch gekennzeichnet, daß der Lagerzapfen (25) und die Lagerbuchse (26) als Schrittschaltkupplung (27) zusammenwirkende Kupplungsteller (27a, 27b) aufweisen, wobei der Kupplungsteller (27a) an dem Lagerzapfen (25) um 90° versetzte Klauen (32) mit viertelkreisförmigen Keilflächen (33) und der Kupplungsteller (27b) an der Lagerbuchse (26) eine oder zwei um 180° versetzte Klauen (32a) mit halbkreisförmigen Keilflächen (34) aufweist.

14. Vorrichtung nach einem der Ansprüche 1 bis 13, dadurch gekennzeichnet, daß eine Kupplungsfeder (35) vorgesehen ist und die Kupplungsfeder (35) als eine die Lagerbuchse (26) umgebende Spiralfelder ausgebildet ist, die einerseits gegen den Kupplungsteller (27b), andererseits ortsfest am Einhängekopf (19), ggf. unter Zwischenschaltung eines die Lagerbuchse (26) umgebenden Lagerringes (36) abgestützt ist.

15. Vorrichtung nach einem der Ansprüche 1 bis 14, dadurch gekennzeichnet, daß der Lagerzapfen (25) einen aus der Lagerbuchse (26) austretenden Lagerdorn (37) mit einem Kragen (38) aufweist und in der Lagerbuchse (26) axial beweglich gelagert ist, daß der Lagerzapfen (25) mit dem Kragen (38) in einem von dem Lagerdorn (37) durchdrungenen Gabelhebel (40) gelagert ist, daß der Gabelhebel (49) einerseits am Einhängekopf (19) und andererseits am Führungsschlitten (31) angelenkt ist und daß der Einhängefinger (21) bei hochgedrücktem Führungsschlitten (31) über die Gabelmitnahme in Führungsschlitzlängsrichtung der Laufschiene (2) gedrehtem T-Schenkel (21a) hochgefahren ist.

16. Vorrichtung nach einem der Ansprüche 1 bis 15, dadurch gekennzeichnet, daß der Gabelhebel (40) mit einem Hebelarm (41) auf der einen Seite und die Zahnstange (29) auf der anderen Seite an der Lagerbuchse (26) vorbeigeführt ist, daß der Hebelarm (41) an einem rückwärtigen Lagerohr (42) des Führungsschlittens (31) angelenkt ist, und daß das Lagerohr (42) in einer Hubbegrenzungsausnehmung (43) im Einhängekopf (19) geführt ist.

17. Vorrichtung nach einem der Ansprüche 1 bis 16, dadurch gekennzeichnet, daß der Lagerzapfen (25) unterhalb des T-förmigen Einhängefingers (21) von einem Exzenter (44) umgeben ist, daß ein- oder beidseitig des Exzenters (44) Sperrhebel (45) in dem Einhängekopf (19) schwenkbar gelagert sind, daß die Sperrhebel (45) jeweils einen Hebelarm (46) mit einer an den Exzenter (44) angepaßten Steuereinformung (47) und einen Hebelarm (48) mit einer Sperrnase (49) aufweisen, wobei die Sperrnasen (49) in Abhängigkeit von der jeweiligen Position des Einhängefingers (21) und Exzenters (44) in den Einlaufkanal (12) eingeschwenkt sind oder den Einlaufkanal (12) freigeben.

18. Vorrichtung nach einem der Ansprüche 1 bis 17, dadurch gekennzeichnet, daß der Führungsschlitten (31) rechtwinklig zur Anschlußfläche (22) in dem Einhängekopf (19) geführt ist und mittels einer in den Führungsschlitten (31) eingesetzten und in Bewegungsrichtung angeordneten Druckfeder (50) innenseitig gegen die Anschlußfläche (22) abgestützt ist.

19. Vorrichtung nach einem der Ansprüche 1 bis 18, dadurch gekennzeichnet, daß der Führungsschlitten (31) einen Schaft (51) zur Aufnahme der Druckfeder (50) aufweist und der Schaft (51) einseitig die Langlochschrägführung (30) für die mit einem Führungszapfen eingreifende Zahnstange (29) aufweist.

20. Vorrichtung nach einem der Ansprüche 1 bis 19, dadurch gekennzeichnet, daß der Führungsschlitten (31) zum Anschluß an den Magazinstab (20) fußseitig ein Magazinsegment (52) mit Steckschwertern (53) und in Verlängerung des Einlaufkanals (12) einen Führungskanal (54) mit Durchtrittsschlitz (55) für die Aufhängeelemente (3) aufweist.

21. Vorrichtung nach einem der Ansprüche 1 bis 20, dadurch gekennzeichnet, daß der Einhängekopf (19) mit vorgegebenem Abstand in Längsrichtung angeordnete und fluchtende Zentrierdorne (56) zum Einstecken in den Führungsschlitz (4) der Laufschiene (2) aufweist, wobei die Zentrierdorne (56) konische Spitzen aufweisen sowie federbeaufschlagt sind und gegen Federwirkung zurückdrückbar sind.

22. Vorrichtung nach einem der Ansprüche 1 bis 21, dadurch gekennzeichnet, daß der Einhängekopf (19) ein scharnierartig, z. B. über ein Doppelscharnier, angelenktes Einlaufteil (57) aufweist, welches mit seinem Anschlußflächenteil auf den restlichen Anschlußflächenteil des Einhängekopfes (19) zurückklappbar ist.

23. Vorrichtung nach einem der Ansprüche 1 bis 22, dadurch gekennzeichnet, daß der Einhängekopf (19) zwei Gehäusehälften (58) aus Kunststoff mit den entsprechenden Kurvenausnehmungen und Lagerausnehmungen für die Einbauteile wie Drehantrieb mit Sperrhebel, Gabelhebel, Zahnstange, Führungsschlitten usw. aufweist und die beiden Gehäusehälften (58) mittels Zentrierstiften (59) miteinander verbindbar sind.

24. Vorrichtung nach einem der Ansprüche 1 bis 23, dadurch gekennzeichnet, daß der Magazinstab (20) als flexibles Waschmagazin ausgebildet ist und mit dem Einhängekopf (19) und der Gardine (1) auf ein zum Passieren von Waschmaschinenöffnungen geeignetes Maß unter Wickelbildung zusammenlegbar ist.

25. Vorrichtung nach einem der Ansprüche 1 bis 24, dadurch gekennzeichnet, daß der wickelbare Magazinstab (20) aus einer Mehrzahl von Magazinsegmenten (60) mit einem Führungskanal (61) und Durchtrittsschlitz (62) für die Gleiter (3) aufgebaut ist, wobei die Magazinsegmente (60) auf der innenliegenden Segmentseite eine Abschrägung (63) zur Knickstellenbildung und auf den außenliegenden Segmentseiten einen Kragen (64) unter Bildung eines Knickgelenkes mit vorgegebener Überdeckung zwischen benachbarten Magazinsegmenten (60) aufweisen, wobei die Magazinsegmente (60) an der einen Anschlußfläche vorkragende Steckschwerter (65) und in der anderen Anschlußfläche in Stablängsrichtung verlaufende Steckausnehmungen (60) zur Aufnahme der konischen Steckschwerter (65) benachbarter Magazinsegmente (60) mit vorgegebenem Bewegungsspiel aufweisen, und daß die Magazinsegmente (60) einen achssymmetrisch angeordneten Gleitkanal (67) für eine biegeelastische Schaltschiene (68) aufweisen, die einerseits in dem Führungsschlitten (31) des Einhängekopfes (19) verankert ist und andererseits in einem Handgriff (69) am unteren Ende des Magazinstabes (20) geführt und zur Bildung eines biegesteifen Magazinstabes (20) spannbar und für das Zusammenlegen des Magazinstabes (20) entspannbar ist.

26. Vorrichtung nach einem der Ansprüche 1 bis 25, dadurch gekennzeichnet, daß die Magazinsegmente (60) auf ihrer innenliegenden Segmentseite beidseitig verlegte biegeelastische Führungsschienen (70) aufweisen, welche den innenseitig offenen Führungskanal (61) unter Bildung des Durchtrittsschlitzes (62) überdecken und endseitig einerseits in dem Führungsschlitten (31) und andererseits in dem Handgriff (69) verankert sind.

27. Vorrichtung nach einem der Ansprüche 1 bis 26, dadurch gekennzeichnet, daß die Magazinsegmente (60) auf ihrer Innenseite beidseitig Führungsschlitze (71) für die Führungsschienen (70) aufweisen und die Führungsschlitze (71) knickseitig ein bogenförmiges Auflager (72) für die Führungsschienen (70) bilden.

28. Vorrichtung nach einem der Ansprüche 1 bis 27, dadurch gekennzeichnet, daß die Führungsschienen (70) mittels abgewinkelter Befestigungszungen (73), die in entsprechende Befestigungsausnehmungen (74) der Magazinsegmente (60) eingreifen, mit den Magazinsegmenten (60) verbunden sind.

29. Vorrichtung nach einem der Ansprüche 1 bis 28, dadurch gekennzeichnet, daß in vorgegebenen Stababständen jeweils eine vorgegebene Anzahl der Magazinsegmente (60a) als knickstellenlose Segmente ohne Abschrägung ausgebildet sind und biegesteife Stababschnitte (75) bilden.

30. Vorrichtung nach einem der Ansprüche 1 bis 29, dadurch gekennzeichnet, daß die Magazinsegmente (52, 60, 60a) aus Kunststoff und die Schaltschiene (68) sowie die Führungsschienen (70) als Federstahlbänder ausgeführt sind.

31. Vorrichtung nach einem der Ansprüche 1 bis 30, dadurch gekennzeichnet, daß der Handgriff (69) eine Führungskammer (76) für die eintauchende Schaltschiene (68) aufweist und sich auf der Seite der Führungskammer (76) ein Kniehebelmechanismus (77) befindet und der Kniehebelmechanismus (77) mit einem Spannocken (78) in die Führungskammer (76) eingreift und der Spannocken (78) bei gerade gerichtetem Magazinstab (20) in eine Spannausnehmung (79) in der Schaltschiene (68) eingreift und dadurch bei Betätigung des Kniehebelmechanismus (77) die Schaltschiene (68) bis zur Biegesteifigkeit des geraden Magazinstabes (20) spannbar ist.

32. Vorrichtung nach einem der Ansprüche 1 bis 31, dadurch gekennzeichnet, daß die Führungskammer (76) von einer Gehäusewand des Handgriffs (69) und einer in das Griffgehäuse eingesetzten Montageschiene (80) gebildet ist, die ein Langloch für den hindurchtretenden Spannocken (78) aufweist.

33. Vorrichtung nach einem der Ansprüche 1 bis 32, dadurch gekennzeichnet, daß der Kniehebelmechanismus (77) einen auf dem Handgriff (69) schwenkbar gelagerten Griffhebel (81) und einen an dem Griffhebel (81) angelenkten Kniehebel (82) mit dem Spannocken (78) aufweist, wobei der Kniehebel (82) im Bereich seines Endes mit dem Spannocken (78) mittels zumindest eines Führungsstiftes (83) in einem abgewinkelten und teilweise in schaltschienenlängsrichtung verlaufenden Langloch (84) geführt ist.

34. Vorrichtung nach einem der Ansprüche 1 bis 33, dadurch gekennzeichnet, daß der Handgriff (69) Lagerwangen (85) für die Anlenkung des Griffhebels (81) und mit fluchtenden Langlöchern (84) für beidseitig an dem Kniehebel (82) angeordnete und in die Langlöcher (84) eingreifende Führungsstifte (83) aufweist.

35. Vorrichtung nach einem der Ansprüche 1 bis 34, dadurch gekennzeichnet, daß der Handgriff (69) auf der dem Kniehebelmechanismus (77) gegenüberliegenden Seite eine Einlegetasche (86) für einen Stababschnitt des zusammengelegten Magazinstabes (20) aufweist und die Einlegetasche (86) mittels eines am Handgriff (69) schwenkbar gelagerten Deckels (87) verschließbar ist.

## Claims

1. Device for hanging up and taking down a curtain (1) from a rail (2), wherein the curtain (1) at the upper curtain edge at predetermined intervals has gliders (3) and the rail (2) is constructed as a hollow profile with a guide slot (4) having a predetermined slot width extending on its lower side in the longitudinal direction of the rail for passage of the gliders (3) guided in the rail (2), and the gliders (3) are constructed respectively with a T-shaped glide head (5) sliding in the rail (2) and a glide carriage (6) movable beneath the rail (2), and the glide head (5) is rotatable through 90°, and the head width (B) is selected smaller and the head length (L) is selected greater than the slot width of the guide slot (4) of the rail (2), and the glide carriage (6) has guide flanges (9) projecting on both sides and a suspension frame (10), and in the region of the guide slot (4) a suspension head (19) with an entry channel (12) or exit channel for the gliders (3) can be applied to the lower side of the rail (2) and the entry channel (12) has a control curve (13) and mutually opposed guide curves (14) for the guide flanges (9) of the gliders (3) in such a way that the T-shaped glide heads (5) for exit from the rail (2) are turned through 90° in the region of the control curve (13) and the glide carriages (6) when the glide heads (5) exit are guided by means of their guide flanges (9) in the region of the guide curves (14), and thereby the gliders (3) can be transferred from the rail (2) to the suspension head (19) and the curtain (1) can be taken out of the rail (2) or hung in the rail (2), characterised in that the glide head (5) is mounted in the glide carriage (6) so as to be rotatable through at least 90° against the action of a return spring (7), in that the glide head (5) has a laterally projecting control cam (8), in that the entry channel (12) has the control curve (13) for the control cam (8), and in that the glide heads (5) for exit from the rail (2) are rotated through 90° by means of the control cams (8) in the region of the control curve (13).

2. Device according to claim 1, characterised in that the T-shaped glide head (5) of the gliders (3) has a bearing pin (15), e.g. hollow pin, and with the bearing pin (15) can be inserted directly or with the interposition of a centring bush in a corresponding central bore (16) of the glide carriage (6) and is acted upon by means of the return spring (7), e.g. a torsion spring, in such a way that the T-bar (5a) of the T-shaped glide head (5) is set up transversely to the guide slot (4) of the rail (2).

3. Device according to claim 1 or 2, characterised in that the laterally projecting control cam (8) is arranged beneath and parallel to the T-bar (5a) of the glide head (5).

4. Device according to any one of claims 1 to 3, characterised in that the glide carriage (6) on its front side and rear side in the direction of travel has guide stabilisers (17) engaging through the guide slot (4) of the rail (2).

5. Device according to any one of claims 1 to 4, characterised in that the suspension frame (10) is constructed as a bending-resistant round frame and engages under the glide carriage (6), wherein the suspension frame (10) by one end is linked to the glide carriage (6) and by its other end (18) can be mounted or latched in the glide carriage (6).

6. Device according to any one of claims 1 to 5, characterised in that the guide flanges (9) are constructed as flanges formed integrally on both sides transversely to the direction of travel of the glide carriage (6), and the suspension frame (10) is set up in the direction of travel.

7. Device according to any one of claims 1 to 6, characterised in that the gliders (3) with the exception of the return spring (7) are composed of plastic parts.

8. Device according to any one of claims 1 to 7, characterised in that the mounting magazine (11) has a suspension head (19) and a magazine rod (20) adjoining the suspension head (19), and in that the suspension head (19) has a suspension finger (21) which can be inserted in the guide slot (4) of the rail (2), and the entry channel (12) or exit channel which is constructed as an arcuate channel and on one side opens out in a contact surface (22) to be applied to the rail (2) and on the other side adjoins the magazine rod (20).

9. Device according to any one of claims 1 to 8, characterised in that the control curve (13) in the entry region has a narrowing (23) by which the control cam (8) located on the lower side of the rail (2) and with the control cam (8) the T-shaped glide head (5) are rotated through 90°, so that the T-bar (5a) of the glide head (5) can exit from the rail (2) and enter the entry channel (12) the entry region of which is arranged a predetermined extent behind the narrowing (23) of the control curve (13) in the direction of entry, wherein the guide flanges (9) have already entered the entry region of the guide curves (14) which is in front.

10. Device according to any one of claims 1 to 9, characterised in that the entry channel (12), the control curve (13) and the guide curves (14) are arranged concentrically with each other and extend over a predetermined radius of curvature and central angle of substantially 90° as grooves formed in the suspension head (19), and in that the entry channel (12) merges with the magazine rod (20).

11. Device according to any one of claims 1 to 10, characterised in that the suspension head (19) has a rotary drive (24) for the suspension finger (21), in that the suspension finger (21) is constructed as a T-shaped finger with a T-bar width (b) smaller than the slot width of the guide slot (4) in the rail (2) and with a T-bar length (1) greater than the slot width, in that the rotary drive (24) can be operated by a compression stroke of the magazine rod (20), and in that the suspension finger (21) rotates further through 90° with each compression stroke.

12. Device according to any one of claims 1 to 11, characterised in that the T-shaped suspension finger (21) is mounted rotatably with a bearing pin (25) in a rotatably mounting bearing bush (26), in that the bearing pin (25) and the bearing bush (26) are coupled by means of a 90° stepping clutch (27), in that the bearing bush (26) has external teeth (28) and is acted upon in the circumferential direction by a rack (29) meshing with the external teeth (28), in that the rack (29) is connected by an oblong-hole sloping guide (30) to a spring-loaded guide carriage (31) which is guided in the suspension head (19) orthogonally to the rack (29), and in that the guide carriage (31) is designed for connection of the magazine rod (20).

13. Device according to any one of claims 1 to 12, characterised in that the bearing pin (25) and the bearing bush (26) have clutch plates (27a, 27b) cooperating as the stepping clutch (27), wherein the clutch plate (27a) on the bearing pin (25) has claws (32) offset by 90° with quarter circle-shaped wedge surfaces (33) and the clutch plate (27b) on the bearing bush (26) has one or two claws (32a) offset by 180° with semicircular wedge surfaces (34).

14. Device according to any of one claims 1 to 13, characterised in that a clutch spring (35) is provided and the clutch spring (35) is constructed as a spiral spring which surrounds the bearing bush (26) and which is on the one hand supported on the clutch plate (27b) and on the other hand fixed on the suspension head (19), if occasion arises with the interposition of a bearing ring (36) surrounding the bearing bush (26).

15. Device according to any one of claims 1 to 14, characterised in that the bearing pin (25) has a bearing mandrel (37) with a collar (38) emerging from the bearing bush (26) and is mounted axially movably in the bearing bush (26), in that the bearing pin (25) with the collar (38) is mounted in a fork lever (40) through which passes the bearing mandrel (37), in that the fork lever (49) is linked on the one hand to the suspension head (19) and on the other hand to the guide carriage (31) and in that when the guide carriage (31) is pushed up the suspension finger (21) is raised by fork entrainment, the T-bar (21a) being rotated in the longitudinal direction of the guide slot of the rail (2).

16. Device according to any one of claims 1 to 15, characterised in that the fork lever (40) with a lever arm (41) on one side and the rack (29) on the other side are moved past the bearing bush (26), in that the lever arm (41) is linked to a rear bearing tube (42) of the guide carriage (31), and in that the bearing tube (42) is guided in a stroke-limiting recess (43) in the suspension head (19).

17. Device according to any one of claims 1 to 16, characterised in that the bearing pin (25) below the T-shaped suspension finger (21) is surrounded by an eccentric (44), in that on one or both sides of the eccentric, (44) locking levers (45) are mounted pivotably in the suspension head (19), in that the locking levers (45) in each case comprise a lever arm (46) with a control indentation (47) adapted to the eccentric (44) and a lever arm (48) with a locking lug (49), wherein the locking lugs (49) are pivoted into the entry channel (12) or clear the entry channel (12) as a function of the respective position of the suspension finger (21) and eccentric (44).

18. Device according to any one of claims 1 to 17, characterised in that the guide carriage (31) is guided in the suspension head (19) at right angles to the contact surface (22) and supported on the inside on the contact surface (22) by means of a compression spring (50) inserted in the guide carriage (31) and arranged in the direction of movement.

19. Device according to any one of claims 1 to 18, characterised in that the guide carriage (31) has a shaft (51) for receiving the compression spring (50) and the shaft (51) on one side comprises the oblong-hole sloping guide (30) for the rack (29) engaging with a guide pin.

20. Device according to any one of claims 1 to 19, characterised in that the guide carriage (31) for connection to the magazine rod (20) has on the base side a magazine segment (52) with insertion keels (53) and in extension of the entry channel (12) a guide channel (54) with slot (55) for passage of the suspension members (3).

21. Device according to any one of claims 1 to 20, characterised in that the suspension head (19) has aligned centring mandrels (56) arranged at predetermined intervals in the longitudinal direction for insertion in the guide slot (4) of the rail (2), wherein the centring mandrels (56) have conical tips and are also spring-loaded and can be pushed back against spring action.

22. Device according to any one of claims 1 to 21, characterised in that the suspension head (19) has an entry portion (57) which is linked in hinge fashion, e.g. by a double hinge, and which with its contact surface portion can be folded back onto the remaining contact surface portion of the suspension head (19).

23. Device according to any one of claims 1 to 22, characterised in that the suspension head (19) has two housing halves (58) made of plastic with the corresponding curve recesses and bearing recesses for the fittings such as rotary drive with locking lever, fork lever, rack, guide carriage, etc. , and the two housing halves (58) can be connected to each other by means of centring pins (59).

24. Device according to any one of claims 1 to 23, characterised in that the magazine rod (20) is constructed as a flexible wash magazine and with the suspension head (19) and the curtain (1) can be collapsed to an extent suitable for the passage through washing machine openings, forming a roll.

25. Device according to any one of claims 1 to 24, characterised in that the windable magazine rod (20) is constructed from a plurality of magazine segments (60) with a guide channel (61) and passage slot (62) for the gliders (3), wherein the magazine segments (60) have on the inner segment side a slope (63) for bend formation and on the outer segment sides a collar (64) forming a bend joint with predetermined overlap between adjacent magazine segments (60), wherein the magazine segments (60) have on one contact surface projecting insertion keels (65) and in the other contact surface insertion recesses (60) extending in the longitudinal direction of the rod for receiving the conical insertion keels (65) of adjacent magazine segments (60) with predetermined play, and in that the magazine segments (60) have a glide channel (67) arranged axially symmetrically for an elastically bending switch rail (68) which on the one hand is anchored in the guide carriage (31) of the suspension head (19) and on the other hand is guided in a handle (69) at the lower end of the magazine rod (20) and can be tensioned to form a bending-resistant magazine rod (20) and relaxed for collapse of the magazine rod (20).

26. Device according to any one of claims 1 to 25, characterised in that the magazine segments (60) on their inner segment side have elastically bending guide rails (70) laid on both sides, which overlap the guide channel (61) which is open on the inside, forming the passage slot (62), and are anchored at the ends on the one hand in the guide carriage (31) and on the other hand in the handle (69).

27. Device according to any one of claims 1 to 26, characterised in that the magazine segments (60) on their inner side have on both sides guide slots (71) for the guide rails (70), and the guide slots (71) on the bending side form an arcuate support (72) for the guide rails (70).

28. Device according to any one of claims 1 to 27, characterised in that the guide rails (70) are connected to the magazine segments (60) by means of angled fastening tongues (73) which engage in corresponding fastening recesses (74) of the magazine segments (60).

29. Device according to any one of claims 1 to 28, characterised in that at predetermined rod intervals a predetermined number of magazine segments (60a) are respectively constructed as segments with no bending point and without slope and form bending-resistant rod sections (75).

30. Device according to any one of claims 1 to 29, characterised in that the magazine segments (52, 60, 60a) are made of plastic and the switch rail (68) as well as the guide rails (70) are constructed as spring steel strips.

31. Device according to any one of claims 1 to 30, characterised in that the handle (69) has a guide chamber (76) for the entering switch rail (68) and on the side of the guide chamber (76) is located a toggle lever mechanism (77) and the toggle lever mechanism (77) engages with a tensioning cam (78) in the guide chamber (76) and the tensioning cam (78) when the magazine rod (20) is straight engages in a tensioning recess (79) in the switch rail (68) and thereby on operation of the toggle lever mechanism (77) the switch rail (68) can be tensioned until the straight magazine rod (20) is bending-resistant.

32. Device according to any one of claims 1 to 31, characterised in that the guide chamber (76) is formed by a housing wall of the handle (69) and an assembly rail (80) which is inserted in the handle housing and which comprises an oblong hole for the tensioning cam (78) passing through.

33. Device according to any one of claims 1 to 32, characterised in that the toggle lever mechanism (77) has a handle lever (81) mounted pivotably on the handle (69) and a toggle lever (82) with the tensioning cam (78) linked to the handle lever (81), wherein the toggle lever (82) is guided in the region of its end with the tensioning cam (78) by means of at least one guide pin (83) in an angled oblong hole (84) extending partially in the longitudinal direction of the switch rail.

34. Device according to any one of claims 1 to 33, characterised in that the handle (69) has bearing plates (85) for linking of the handle lever (81) and with aligned oblong holes (84) for guide pins (83) arranged on both sides of the toggle lever (82) and engaging in the oblong holes (84).

35. Device according to any one of claims 1 to 34, characterised in that the handle (69) has on the side opposite the toggle lever mechanism (77) an insertion compartment (86) for a rod section of the collapsed magazine rod (20), and the insertion compartment (86) can be closed by means of a cover (87) mounted pivotably on the handle (69).

## Revendications

1. Dispositif pour accrocher et décrocher un rideau (1) d'un rail (2), dans lequel le rideau (1) présente des coulisseaux (3), sur son bord supérieur, à intervalles donnés, et le rail (2) est un profilé creux avec une fente de guidage (4), s'étendant sur sa face inférieure, dans la direction longitudinale du rail, avec largeur de fente donnée pour le passage des coulisseaux (3), guidés dans le rail (2), et les coulisseaux (3) présentent chacun une tête de glissement (5) en T, glissant dans le rail (2) et un chariot de glissement (6) déplaçable au-dessous du rail (2), et la tête de glissement (5) peut tourner de 90°, et la largeur de tête (B) est choisie inférieure et la longueur de tête (L) supérieure à la largeur de la fente de guidage (4) du rail (2), et le chariot de glissement (6) présente des brides de guidage (9) faisant saillie des deux côtés et un étrier d'accrochage (10) et, dans la zone de la fente de guidage (4), une tête d'accrochage (19) avec un canal d'entrée (12) ou un canal de sortie pour les coulisseaux (3), peut être placée contre la face inférieure du rail (2) et le canal d'entrée (12) présente une courbe de commande (13) et des courbes de guidage (14) se faisant face pour les brides de guidage (9) des coulisseaux (3), de telle sorte que les têtes de glissement (5) en T sont tournées de 90° pour la sortie hors du rail (2), dans la zone de courbe de commande (13) et les chariots de glissement (6) avec les têtes de glissement (5) ressortant, sont guidés au moyen de leurs brides de guidage (9) dans la zone des courbes de guidage (14), et de ce fait les coulisseaux (3) peuvent être transférés du rail (2) dans la tête d'accrochage (19) et le rideau (1) peut être enlevé du rail (2) ou accroché dans le rail (2), caractérisé en ce que la tête de glissement (5) est montée dans le chariot de glissement (6) de manière à pouvoir tourner d'au moins 90°, à l'encontre de l'effet d'un ressort de rappel (7), en ce que la tête de glissement (5) présente une came de commande (8) faisant saillie latéralement, en ce que le canal d'entrée (12) présente la courbe de commande (13) pour la came de commande (8) et en ce que les têtes de glissement (5) sont tournées de 90° dans la zone de la courbe de commande (13), pour la sortie hors du rail (2), au moyen des cames de commande (8).

2. Dispositif selon la revendication 1, caractérisé en ce que la tête de glissement (5) en T des coulisseaux (3) présente un tourillon (15), par exemple un axe creux et peut être insérée avec le tourillon (15), directement ou par insertion d'une douille de centrage, dans un perçage central (16) correspondant du chariot de glissement (6) et est sollicitée au moyen du ressort de rappel (7), par exemple au moyen d'un ressort de torsion, de manière que la branche de T (5a) de la tête de glissement (5) en forme de T soit orientée transversalement à la fente de guidage (4) du rail (2).

3. Dispositif sel on la revendication 1 ou 2, caractérisé en ce que la came de commande (8) faisant saillie latéralement est située au-dessous et parallèlement à la branche de T (5a) de la tête de glissement (5).

4. Dispositif sel on l'une des revendications 1 à 3, caractérisé en ce que le chariot de glissement (6) présente, sur sa face avant et sa face arrière, dans la direction de déplacement, des stabilisateurs de guidage (17) traversant la fente de guidage (4) du rail (2).

5. Dispositif selon l'une des revendications 1 à 4, caractérisé en ce que l'étrier d'accrochage (10) est un étrier rond résistant à la flexion et passe sous le chariot de glissement (6), l'étrier d'accrochage (10) s'articulant avec l'une de ses extrémités sur le chariot de glissement (6) et pouvant s'accrocher ou s'encliqueter dans le chariot de glissement (6) avec son autre extrémité (18).

6. Dispositif selon l'une des revendications 1 à 5, caractérisé en ce que les brides de guidage (9) sont des brides formées des deux côtés transversalement à la direction de déplacement du chariot de glissement (6) et l'étrier d'accrochage (10) est orienté dans la direction de déplacement.

7. Dispositif selon l'une des revendications 1 à 6, caractérisé en ce que les coulisseaux (3) sont composés de pièces en matière plastique, à l'exception du ressort de rappel (7).

8. Dispositif selon l'une des revendications 1 à 7, caractérisé en ce que le magasin d'accrochage (11) comporte une tête d'accrochage (19) et une barre de magasin (20) faisant suite à la tête d'accrochage (19), et en ce que la tête d'accrochage (19) présente un doigt d'accrochage (21), à introduire dans la fente de guidage (4) du rail (2) ainsi que le canal d'entrée (12) ou le canal de sortie, qui se présente en tant que canal en forme d'arc et débouche d'une part dans une surface de raccord (22) à placer sur le rail (2), et fait suite d'autre part à la barre de magasin (20).

9. Dispositif selon l'une des revendications 1 à 8, caractérisé en ce que l a courbe de commande (13) présente dans la zone d'entrée un rétrécissement (23), par lequel la came de commande (8), se trouvant sur la face inférieure du rail (2) et avec la came de commande (8), la tête de glissement (5) en T, sont tournées de 90°, de sorte que la branche de T (5a) de la tête de glissement (5) peut sortir du rail (2) et entrer dans le canal d'entrée (12), dont la zone d'entrée est située en aval, d'une distance donnée du rétrécissement (23) de la courbe de commande (13), dans le sens d'entrée, les brides de guidage (9) étant déjà entrées dans la zone d'entrée située en amont des courbes de guidage (14).

10. Dispositif selon l'une des revendications 1 à 9, caractérisé en ce que le canal d'entrée (12), la courbe de commande (13) et les courbes de guidage (14) sont disposées concentriquement les unes par rapport aux autres et s'étendent, sur un rayon de courbe donné et un angle au centre, de sensiblement 90°, sous la forme de rainures formées dans la tête d'accrochage, et en ce que le canal d'entrée (12) se prolonge par la barre de magasin (20).

11. Dispositif selon l'une des revendications 1 à 10, caractérisé en ce que la tête d'accrochage (19) comporte un entraînement tournant (24) pour le doigt d'accrochage (21), en ce que le doigt d'accrochage (21) se présente sous la forme d'un doigt en T avec une largeur de branche de T (b) inférieure à la largeur de la fente de guidage (4) dans le rail (2) et avec une longueur de branche de T (1) supérieure à la largeur de fente, en ce que l'entraînement tournant (24) peut être actionné par une course de pression de la barre de magasin (20), et en ce que le doigt d'accrochage (21) continue de tourner de 90° à chaque course de pression.

12. Dispositif selon l'une des revendications 1 à 11, caractérisé en ce que le doigt d'accrochage (21) en T est monté tournant avec un tourillon (25) dans une douille de palier (26) montée tournante, en ce que le tourillon (25) et la douille de palier (26) sont accouplés au moyen d'un accouplement pas à pas sur 90° (27), en ce que la douille de palier (26) présente une denture extérieure (28) et est sollicitée dans la direction périphérique par une crémaillère (29) engrenant avec la denture extérieure (28), en ce que la crémaillère (29) est raccordée, à un chariot de guidage (31) guidé dans la tête d'accrochage (19) orthogonalement à la crémaillère (29) et sollicitée par un ressort, et en ce que le chariot de guidage (31) est aménagé pour le raccord de la barre de magasin (20).

13. Dispositif selon l'une des revendication 1 à 12, caractérisé en ce que le tourillon (25) et la douille de palier (26) présentent des plateaux d'accouplement (27a, 27b), coopérant en tant qu'accouplement pas à pas (27), le plateau d'accouplement (27a) présentant, sur le tourillon (25), des griffes (32) décalées de 90° avec des surfaces de coin (33) en forme de quarts de cercle et le plateau d'accouplement (27b) présentant sur la douille de palier (26), une ou deux griffes (32a) décalées de 180° avec des surfaces de coin (34) en forme de demi-cercles.

14. Dispositif selon l'une de revendications 1 à 13, caractérisé en ce qu'il est prévu un ressort d'accouplement (35) et le ressort d'accouplement (35) est un ressort spiral entourant la douille de palier (26), qui d'une part prend appui contre le plateau d'accouplement (27b), d'autre part prend appui fixement contre la tête d'accrochage (19), éventuellement par insertion d'une bague de palier (36) entourant la douille de palier (26).

15. Dispositif selon l'une des revendications 1 à 14, caractérisé en ce que le tourillon (25) présente une broche (37) sortant de la douille de palier (26) avec un collet (38) et est monté mobile axialement dans la douille de palier (26), en ce que le tourillon (25) avec le collet (38) est monté dans un levier à fourche (40) traversant la broche (37), en ce que le levier à fourche (40) est articulé d'une part sur la tête d'accrochage (19) et d'autre part sur le chariot de guidage (31) et en ce que le doigt d'accrochage (21) est relevé, lorsque le chariot de guidage (31) est pressé vers le haut, par l'entraînement à fourche avec branche de T (21a) tournée dans la direction longitudinale de la fente de guidage du rail (2).

16. Dispositif selon l'une des revendications 1 à 15, caractérisé en ce que le levier à fourche (40) avec un bras de levier (41) sur un côté et la crémaillère (29) sur l'autre côté, passe devant la douille de palier (26), en ce que le bras de levier (41) s'articule sur un tube d'appui (42) arrière du chariot de guidage (31), et en ce que le tube d'appui (42) est guidé dans un évidement de limitation de course (43) dans la tête d'accrochage (19).

17. Dispositif selon l'une des revendications 1 à 16, caractérisé en ce que le tourillon (25) est entouré par un excentrique (44), au-dessous du doigt d'accrochage (21) en forme de T, en ce que sur un ou sur les deux côtés de l'excentrique (44), des leviers de blocage (45) sont montés pivotants dans la tête d'accrochage (19), en ce que les leviers de blocage (45) comportent chacun un bras de levier (46) avec un enfoncement de commande (47), adapté à l'excentrique (44), et un bras de levier (48) avec un ergot de blocage (49), les ergots de blocage (49) étant pivotés dans le canal d'entrée (12), en fonction de la position respective du doigt d'accrochage (21) et de l'excentrique (44) ou libérant le canal d'entrée (12).

18. Dispositif selon l'une des revendications 1 à 17, caractérisé en ce que le chariot de guidage (31) est guidé perpendiculairement à la surface de raccord (22) dans la tête d'accrochage (19) et est soutenu côté intérieur contre la surface de raccord (22), au moyen d'un ressort de pression (50) inséré dans la fente de guidage (31) et placé dans la direction de déplacement.

19. Dispositif selon l'une des revendications 1 à 18, caractérisé en ce que le chariot de guidage (31) présente une tige (51) destinée à recevoir le ressort de pression (50) et la tige (51) présente sur un côté le guidage oblique à trou oblong (30) pour la crémaillère (29) s'engageant avec un tenon de guidage.

20. Dispositif selon l'une des revendications 1 à 19, caractérisé en ce que le chariot de guidage (31) présente, pour le raccord à la barre de magasin (20) côté pied, un segment de magasin (52) avec des lames d'introduction (53) et dans le prolongement du canal d'entrée (12) un canal de guidage (54) avec fente de passage (55) pour les éléments d'accrochage (3).

21. Dispositif selon l'une des revendications 1 à 20, caractérisé en ce que la tête d'accrochage (19) présente, à une distance donnée, des broches de centrage (56) disposées et alignées dans la direction longitudinale, pour l'introduction dans la fente de guidage (4) du rail (2), les broches de centrage (56) présentant des pointes coniques, étant sollicitées par un ressort et pouvant être repoussées à l'encontre de l'effet de ressort.

22. Dispositif selon l'une des revendications 1 à 21, caractérisé en ce que la tête d'accrochage (19) présente un élément d'entrée (57) du type d'une charnière articulée, par exemple par une double charnière, qui avec sa partie de surface de raccord peut être rabattu sur la partie de surface de raccord restante de la tête d'accrochage (19).

23. Dispositif selon l'une des revendications 1 à 22, caractérisé en ce que la tête d'accrochage (19) comporte deux moitiés de boîtier (58) en matière plastique avec les évidements de courbe correspondants et des évidements de palier pour les pièces à intégrer ainsi qu'un entraînement tournant avec levier de blocage, levier à fourche, crémaillère, chariot de guidage, etc. et les deux moitiés de boîtier (58) peuvent être assemblées entre elles au moyen de goupilles de centrage (59).

24. Dispositif selon l'une des revendications 1 à 23, caractérisé en ce que la barre de magasin (20) est conçue en tant que magasin lavable flexible et peut être repliée avec la tête d'accrochage (19) et le rideau (1), en formant un rouleau à des dimensions appropriées pour le passage à travers des ouvertures de machines à laver.

25. Dispositif selon l'une des revendications 1 à 24, caractérisé en ce que la barre de magasin (20) enroulable est constituée d'une pluralité de segments de magasin (60) avec un canal de guidage (61) et une fente de passage (62) pour les chariot de glissement (3), dans lequel les segments de magasin (60) présentent sur le côté de segment intérieur un chanfrein (63) pour la formation de points de pliure et sur les côtés de segment extérieur, un collet (64), en formant une articulation de pliure avec recouvrement donné entre des segments de magasin (60) voisins, dans lequel les segments de magasin (60) présentent sur une surface de raccord, des lames d'introduction (65) saillantes et dans l'autre surface de raccord, des évidements d'introduction (60), s'étendant dans la direction longitudinale de la barre, pour recevoir les lames d'introduction (65) coniques de segments de magasin (60) voisins avec jeu de déplacement donné, et dans lequel les segments de magasin (60) présentent un canal de glissement (67) disposé dans une symétrie axiale pour un rail de manoeuvre (68) élastique en flexion, qui est ancré d'une part dans la fente de guidage (31) de la tête d'accrochage (19) et est guidé d'autre part dans une poignée (69), à l'extrémité inférieure de la barre de magasin (20) et qui peut être tendu pour la formation d'une barre de magasin (20) rigide en flexion et détendu pour le pliage de la barre de magasin (20).

26. Dispositif selon l'une des revendications 1 à 25, caractérisé en ce que les segments de magasin (60) présentent sur leur côté de segment intérieur, des rails de guidage (70) élastiques en flexion, placés des deux côtés qui recouvrent le canal de guidage (61) ouvert sur le côté intérieur, en formant la fente de passage (62) et qui sont ancrés aux extrémités, d'une part dans le chariot de guidage (31) et d'autre part dans la poignée (69).

27. Dispositif selon l'une des revendications 1 à 26, caractérisé en ce que les segments de magasin (60) présentent, sur leur côté intérieur, des deux côtés, des fentes de guidage (71) pour les rails de guidage (70) et les fentes de guidage (71) forment, côté pliure, un support (72) en arc pour les rails de guidage (70).

28. Dispositif selon l'une des revendications 1 à 27, caractérisé en ce que les rails de guidage (70) sont reliés aux segments de magasin (60), au moyen de languettes de fixation (73) coudées, qui s'engagent dans des évidements de fixation (74) correspondants des segments de magasin (60).

29. Dispositif sel on l'une des revendications 1 à 28, caractérisé en ce qu'à distances de barre données, un nombre donné de segments de magasin (60a) est formé en tant que segments sans point de pliure et sans chanfrein, et forment des portions de barre (75) rigides en flexion.

30. Dispositif selon l'une des revendications 1 à 29, caractérisé en ce que les segments de magasin (52, 60, 60a) sont en matière plastique et le rail de manoeuvre (68) ainsi que les rails de guidage (70) sont réalisés dans des bandes d'acier à ressort.

31. Dispositif sel on l'une des revendications 1 à 30, caractérisé en ce que la poignée (69) présente une chambre de guidage (76) pour le rail de manoeuvre (68) pénétrant à l'intérieur et sur le côté de la chambre de guidage (76), se trouve un mécanisme à levier coudé (77) et le mécanisme à levier coudé (77) s'engage avec une came de serrage (78) dans la chambre de guidage (76) et la came de serrage (78) s'engage dans un évidement de serrage (79), dans le rail de manoeuvre (68), lorsque la barre de magasin (20) est orientée de manière rectiligne, et de ce fait, lors de l'actionnement du mécanisme à levier coudé (77), le rail de manoeuvre (68) peut être serré jusqu'à ce que la barre de magasin (20) rectiligne soit rigide en flexion.

32. Dispositif selon l'une des revendications 1 à 31, caractérisé en ce que la chambre de guidage (76) est formée par une paroi de boîtier de la poignée (69) et par un rail de montage (80), inséré dans le boîtier de poignée, lequel rail présente un trou oblong pour la came de serrage (78) le traversant.

33. Dispositif selon l'une des revendications 1 à 32, caractérisé en ce que le mécanisme à levier coudé (77) comporte un levier de prise (81) monté pivotant sur la poignée (69) et un levier coudé (82), articulé sur le levier de prise (81), avec la came de serrage (78), le levier coudé (82) étant guidé dans la zone de son extrémité avec la came de serrage (78), au moyen d'au moins une tige de guidage (83), dans un trou oblong (84) coudé et s'étendant en partie dans la direction longitudinale du rail de manoeuvre.

34. Dispositif selon l'une des revendications 1 à 33, caractérisé en ce que la poignée (69) présente des joues de palier (85) pour l'articulation du levier de prise (81) et avec des trous oblongs (84) alignés pour des tiges de guidage (83) disposées de part et d'autre du levier coudé (82) et s'engageant dans les trous oblongs (84).

35. Dispositif selon l'une des revendications 1 à 34, caractérisé en ce que la poignée (69) présente, sur le côté opposé au mécanisme à levier coudé (77), une poche de rangement (86) pour une portion de la barre de magasin (20) repliée et la poche de rangement (86) peut être fermée au moyen d'un couvercle (87) monté pivotant sur la poignée (69).
